# EUROPÄISCHE PATENTSCHRIFT

(11) **EP 2 403 777 B1**
(45) Veröffentlichungstag und Bekanntmachung des Hinweises auf die Patenterteilung: **20.04.2016**
(21) Anmeldenummer: 10708912.0
(22) Anmeldetag: 25.02.2010
(51) Int. Cl.: B65D 83/08

(54) **TUCHPAKET**
TISSUE STACK
LINGETTES EMPILEES

(30) Priorität: 02.03.2009 PL 38738909
(43) Veröffentlichungstag der Anmeldung: 11.01.2012
(73) Patentinhaber: Dr. Schumacher GmbH, 34323 Malsfeld-Beiseförth (DE)
(72) Erfinder: PAWLOWSKI, Josef Waldemar, 53343 Wachtberg Nb. (DE)
(74) Vertreter: Kohl, Karl-Heinz
(86) Internationale Anmeldenummer: PCT/EP2010/001162
(87) Internationale Veröffentlichungsnummer: WO 2010/099894

(56) Entgegenhaltungen:
- EP-A1- 1 136 412
- EP-A2- 0 858 958
- WO-A2-2008/044223
- US-A- 1 430 709
- US-A- 6 126 009
- US-A1- 2007 045 335

## Beschreibung

Die Erfindung betrifft ein Tuchpaket nach dem Oberbegriff des Anspruches 1.

Die bekannten Tuchpakete haben zahlreiche Mängel, wie zum Beispiel ungleichmäßige Packung der gefalteten Tücher, was zu einer schlechteren Nutzung der Verpackungsräume führt. Zu den wesentlichsten Mängeln gehört ein ungleichmäßiges Herausziehen der Tücher aus der Verpackung. Es kommt vor, dass beim Herausziehen des jeweils oberen Tuches das nachfolgende Tuch nicht mitgenommen wird, sondern in der Verpackung verbleibt. Dann ist es nur mit Mühe möglich, dieses Tuch durch die Verpackungsöffnung herauszuziehen.

Das Herausziehen der Tücher aus der Verpackung hängt von verschiedenen Kriterien ab, wie von der Lage der Tücher in der Verpackung sowie vor allem von der Überlappungslänge der gefalteten Tücher sowie auch von deren Platzierung innerhalb des Tuchpaketes. Handelt es sich bei den Tüchern um Feuchttücher, hängt das saubere Mitnehmen aufeinander liegender Tücher auch von der chemischen Zusammensetzung der Lösung ab, mit der die Tücher getränkt sind. Ist die Überlappungslänge nicht auf die entsprechend verwendete Lösung abgestimmt, dann gibt es Probleme damit, das jeweils nachfolgende Tuch zuverlässig durch das vorhergehende Tuch aus der Verpackungsöffnung herauszuziehen. Das Tuch wird entweder nicht ganz herausgenommen, oder das nachfolgende Tuch bleibt vollständig innerhalb der Verpackung.

Ein Tuchpaket gemäss Oberbegriff von Anspruch 1 ist durch EP 0858958 A2 offenbart.

Der Erfindung liegt die Aufgabe zugrunde, das gattungsgemäße Tuchpaket so auszubilden, dass die Tücher unabhängig von ihrer Lage innerhalb des Tuchpaketes zuverlässig der Verpackung entnommen werden können, wobei die Faltung der Tücher einfach und verwendungssicher sein soll.

Diese Aufgabe wird beim gattungsgemäßen Tuchpaket erfindungsgemäß mit den kennzeichnenden Merkmalen des Anspruches 1 gelöst.

Beim erfindungsgemäßen Tuchpaket nimmt das jeweils obere Tuch, auf der Basis eines weiteren um 180° umgeschlagenen Tuchabschnitts, aufgrund der Überlappung das jeweils nächste Tuch mit und führt es durch die Verpackungsöffnung teilweise nach außen. Die Paketbreite sowie die Größe der Überlappung aufeinander liegender Tücher wird u.a. durch die Breitenregulierung der Zickzack-Faltung so eingestellt, dass das jeweils nachfolgende Tuch beim Herausziehen des jeweils oberen Tuches zuverlässig mitgenommen wird. Außerdem kann durch die Zickzack-Faltung die gewünschte Paketbreite bei optimaler Breite des jeweiligen Tuches auf den jeweiligen Anwendungsfall optimal eingestellt werden.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsformennäher erläutert.

Die Fig. 1 bis 15 sowie 19 und 22 bis 30 zeigen jeweils in Seitenansicht und in schematischer Darstellung verschiedene Ausführungsbeispiele von erfindungsgemäßen Falttuchpaketen.

Die im Folgenden beschriebenen Ausführungsbeispiele sind in den Zeichnungen lediglich schematisch dargestellt, um die Faltung der Tücher innerhalb des Paketes zu verdeutlichen. Die an den gefalteten Tüchern angegebenen Zahlen geben die Länge der entsprechenden Tuchabschnitte in Millimetern an. Diese Maßangaben sind selbstverständlich nur beispielhaft zu verstehen und schränken den Schutzbereich nicht ein.

Solche Tücher werden beispielsweise als befeuchtete Toilettentücher, als Feuchttücher für die Anwendung bei Babys und dergleichen verwendet. Die Tücher befinden sich in einer Verpackung, die aus festem Material, aus flexiblem Material und dergleichen bestehen kann. Vorteilhaft ist die Verpackung als Schlauchbeutelverpackung ausgebildet, die kostengünstig und einfach hergestellt werden kann. Diese Verpackungen haben eine Öffnung, die für den Gebrauch des Verpackungsinhaltes geöffnet wird. Aus dieser Öffnung lassen sich die Tücher je nach Bedarf herausziehen, wobei bei sämtlichen Ausführungsbeispielen die Tücher in der Verpackung so gefaltet und miteinander verbunden sind, dass das jeweils nachfolgende Tuch beim Herausziehen des vorhergehenden Tuches teilweise durch die Öffnung nach außen gezogen wird und vom Benutzer bequem erfasst werden kann. Wird dieses Tuch aus der Verpackung herausgezogen, dann wird das nachfolgende Tuch in der gleichen Weise teilweise aus der Öffnung der Verpackung herausgezogen.

Üblicherweise ist die Länge dieser schmalen Durchziehöffnungen geringer als die entsprechende Länge des in der Verpackung befindlichen Tuchpaketes. Bei den beschriebenen Ausführungsformen ist dennoch sichergestellt, dass das jeweils nachfolgende Tuch zuverlässig durch die Öffnung aus der Verpackung herausgezogen werden kann.

Beim Ausführungsbeispiel nach Fig. 1 beträgt die Breite 101 der gefalteten Tücher beispielhaft 100 mm. Das in der Verpackung oberste Tuch 102 erstreckt sich mit einem Tuchabschnitt 104 vom linken Paketrand aus über mehr als die halbe Breite bis zu einer Faltkante 103, die in Längsrichtung des Tuches 102 verläuft. Der Tuchabschnitt 104 hat im Ausführungsbeispiel eine Breite von 75 mm. An der Faltkante 103 ist das Tuch 102 so zurückgefaltet, dass ein schmaler Tuchabschnitt 105 gebildet wird, der im Ausführungsbeispiel eine Länge von 25 mm hat und sich bis etwa zur halben Breite des Tuchabschnittes 104 erstreckt. Der Tuchabschnitt 105 geht über eine Faltkante 106, die parallel zur Faltkante 103 liegt, in einen Tuchabschnitt 107 über, der im Ausführungsbeispiel eine Länge von 50 mm hat und am rechten Paketrand um 180° umgeschlagen ist. Der dadurch gebildete weitere Tuchabschnitt 108 erstreckt sich über eine Länge von 50 mm, das heißt bis in halbe Breite des Tuchpakets.

Die Tuchabschnitte 107, 108 umgreifen das nachfolgende Tuch 109, dessen zwischen die Tuchabschnitte 107, 108 ragender Tuchabschnitt 110 sich über die Paketbreite 101 erstreckt. Am linken Paketrand geht der Tuchabschnitt 110 über eine Faltkante 111 in einen Tuchabschnitt 112 über. Er hat im Ausführungsbeispiel eine Breite von 25 mm und geht über eine Faltkante 113 in einen Tuchabschnitt 114 über, der am linken Paketrand bogenförmig in einen endseitigen Tuchabschnitt 115 übergeht. Er hat eine Breite von 50 mm.

Zwischen die beiden Tuchabschnitte 114, 115 greift ein Tuchabschnitt 116 eines nächsten Tuches 117 ein. Der Tuchabschnitt 116 erstreckt sich über die Paketbreite 101 und geht über eine Faltkante 118 in einen Tuchabschnitt 119 über, der mit einem weiteren Tuchabschnitt 120 über eine Faltkante 121 verbunden ist. Die Tuchabschnitte 119, 120 sind gleich breit, im Ausführungsbeispiel 25 mm. Der Tuchabschnitt 120 geht in den endseitigen Tuchabschnitt 122 über, der sich über die halbe Paketbreite 101 erstreckt. Zwischen den Tuchabschnitten 120, 122 greift ein Tuchabschnitt 123 eines nachfolgenden Tuches 124 ein. Der Tuchabschnitt 123 erstreckt sich über drei Viertel der Paketbreite und ist über eine Faltkante 125 mit einem Tuchabschnitt 126 verbunden, der über eine Faltkante 127 in einen Tuchabschnitt 128 übergeht. Er geht am linken Paketrand bogenförmig in einen endseitigen Tuchabschnitt 129 über.

Die Tuchabschnitte 128, 129 umgreifen einen endseitigen Tuchabschnitt 130 eines nächsten Tuches 131. Der Tuchabschnitt 130 erstreckt sich über drei Viertel der Paketbreite 101 und schließt über eine Faltkante 132 an einen Tuchabschnitt 133 an, der wie der Tuchabschnitt 126 des vorigen Tuches 124 eine Breite von nur 25 mm hat. Der Tuchabschnitt 133 geht über eine Faltkante 134 in einen Tuchabschnitt 135 über, der wie der Tuchabschnitt 128 des vorigen Tuches 124 eine Breite hat, die der halben Paketbreite 101, also 50 mm, entspricht. Der Tuchabschnitt 135 geht am rechten Paketrand bogenförmig in den endseitigen Tuchabschnitt 136 über, dessen Breite der halben Paketbreite 101 entspricht.

Das Tuch 131 ist somit gleich gefaltet wie das oberste Tuch 102 des Paketes. Das dem Tuch 131 folgende Tuch 137 ist gleich gefaltet wie das Tuch 109. Das folgende Tuch 138 ist entsprechend dem Tuch 117 gefaltet. Die Verknüpfung der einzelnen Tücher erfolgt in der beschriebenen Weise innerhalb des Paketes.

Bei der beschriebenen Ausführungsform beträgt die Überlappungslänge der Tücher 50% der Paketbreite 101. Jedes Tuch 102, 109, 117, 124, 131, 137 bis 140 hat jeweils eine Zickzack-Faltung, deren Breite 1/4 der Paketbreite 101 entspricht. Die übereinanderliegenden Tücher sind so innerhalb des Paketes angeordnet, dass die Überlappungsbereiche zwischen aufeinander folgenden Tüchern abwechselnd rechts und links innerhalb des Paketes liegen. Diese auf beiden Seiten des Paketes abwechselnd angeordneten Ränder sind in Fig. 1 mit 1 bis 16 bezeichnet. Die Zickzack-Faltungen liegen jeweils in Bereichen 141 bis 144, deren Breite jeweils einem Viertel der Paketbreite 101 entspricht. Die Zickzack-Faltungen sind in diesen Bereichen so verteilt angeordnet, dass das Paket eine konstante Höhe über die Paketbreite 101 hat. Dadurch lassen sich die Tücher problemlos nacheinander aus der Verpackungsöffnung herausziehen. Im Ausführungsbeispiel wird zunächst der Tuchabschnitt 104 des obersten Tuches 102 durch die (nicht dargestellte) Verpackungsöffnung herausgezogen. Die Zickzack-Faltung 104, 105, 107 wird beim Herausziehen des Tuches 102 zunächst aufgefaltet, wodurch der Tuchabschnitt 107 über seine Länge (quer zur Zeichenebene) gleichmäßig aufgefaltet und in Richtung auf die Verpackungsöffnung gezogen wird. Der zwischen den Tuchabschnitten 107, 108 liegende Tuchabschnitt 110 des nachfolgenden Tuches 109 wird dadurch zuverlässig mitgenommen und durch die Verpackungsöffnung gezogen. Aufgrund der verhältnismäßig großen Überlappung von 50% der Packungsbreite 101 zwischen aufeinander folgenden Tüchern wird auf diese Weise das jeweils nachfolgende Tuch sicher so weit herausgezogen, dass es vom Benutzer entnommen werden kann. Sobald der Tuchabschnitt 110 mit Hilfe der Tuchabschnitte 107, 108 des Tuches 102 durch die Verpackungsöffnung gezogen worden ist, löst sich das Tuch 102 vom Tuchabschnitt 110 des nachfolgenden Tuches 109. Nunmehr ragt der Tuchabschnitt 110 teilweise durch die Verpackungsöffnung und kann problemlos vom Benutzer zum Herausziehen des nächsten Tuches gefasst werden.

Auf diese Weise werden nacheinander die aufeinander liegenden Tücher durch die Verpackungsöffnung gezogen, wobei durch die Zickzack-Faltungen gewährleistet ist, dass das jeweils herausgezogene Tuch das nachfolgende Tuch zuverlässig mitnimmt, insbesondere auch aufgrund der verhältnismäßig großen Überlappung von 50% der Paketbreite 101.

Bei der Ausführungsform gemäß Fig. 2 sind die einzelnen Tücher ebenfalls mit jeweils einer Zickzack-Faltung versehen, wobei jedoch die Überlappung aufeinander folgender Tücher geringer ist als bei der vorigen Ausführungsform.

Das Tuch 102 hat den Tuchabschnitt 104, der vom linken Rand des Paketes aus sich über mehr als 50% der Paketbreite 101 erstreckt, im Ausführungsbeispiel 60%. Dementsprechend hat der Tuchabschnitt 104 bei einer beispielhaften Paketbreite 101 von 100 mm eine Breite von 60 mm. Der Tuchabschnitt 104 geht über die Falzkante 103 in den Tuchabschnitt 105 über, der seinerseits über die Faltkante 106 in den Tuchabschnitt 107 übergeht. Die Breite des Tuchabschnittes 105 beträgt 30% der Paketbreite 101, während die Breite des Tuchabschnittes 107 70% der Paketbreite 101 entspricht. Die Tuchabschnitte 104, 105, 107 bilden entsprechend der vorigen Ausführungsform die Zickzack-Faltung des Tuches 102.

Der Tuchabschnitt 107 geht bogenförmig in den endseitigen Tuchabschnitt 108 über, dessen Breite 40% der Paketbreite 101 entspricht. Die beiden Tuchabschnitte 107, 108 umgreifen das Ende des Tuchabschnittes 110 des nachfolgenden Tuches 109. Der Tuchabschnitt 109 erstreckt sich über die gesamte Paketbreite 101 und geht über die Faltkante 111 in den Tuchabschnitt 112 über, der über die Faltkante 113 in den Tuchabschnitt 114 übergeht. Die Tuchabschnitte 110, 112, 114 bilden wie bei der vorigen Ausführungsform die Zickzack-Faltung des Tuches 109. Die Breite der beiden Tuchabschnitte 112, 114 entspricht 30% der Paketbreite 101.

Der Tuchabschnitt 114 geht bogenförmig in den endseitigen Tuchabschnitt 115 über, dessen Breite im Ausführungsbeispiel 40% der Paketbreite 101 entspricht. Die beiden Tuchabschnitte 114, 115 umgreifen am Rand des Paketes den Tuchabschnitt 116 des nächsten Tuches 117. Der Tuchabschnitt 116 erstreckt sich über 80% der Paketbreite 101 und geht über die Zickzack-Faltung 119, 120 in den endseitigen Tuchabschnitt 122 über. Die beiden Tuchabschnitte 119, 120 sind unterschiedlich lang. Der Tuchabschnitt 119 erstreckt sich über 30% der Paketbreite 101, während die Breite des Tuchabschnittes 120 der halben Paketbreite 101 entspricht. Zwischen den Tuchabschnitten 116, 119 und 120 befinden sich die Faltkanten 118 und 121.

Die Faltkante 118 hat Abstand vom benachbarten Paketrand, während sich der Tuchabschnitt 120 bis zum Paketrand erstreckt und bogenförmig in den endseitigen Tuchabschnitt 122 übergeht.

Die beiden Tuchabschnitte 120, 122 umgreifen den Tuchabschnitt 123 des Tuches 124. Der Tuchabschnitt 123 erstreckt sich vom Paketrand aus über 80% der Paketbreite 101 und geht über die Faltkante 125 in den Tuchabschnitt 126 der Zickzack-Faltung über. Der Tuchabschnitt 126, dessen Breite 30% der Paketbreite 101 beträgt, geht über die Faltkante 127 in den Tuchabschnitt 128 über. Er erstreckt sich über 50% der Paketbreite 101 bis zum Paketrand und geht bogenförmig in den endseitigen Tuchabschnitt 129 über. Der Tuchabschnitt 129 erstreckt sich wie der Tuchabschnitt 122 über 40% der Paketbreite 101.

Die beiden Tuchabschnitte 128, 129 umgreifen den Tuchabschnitt 130 des folgenden Tuches 131. Der Tuchabschnitt 130 erstreckt sich über die Paketbreite 101 vom einen Paketrand zum gegenüberliegenden Paketrand. Hier geht der Tuchabschnitt 130 bogenförmig in den Tuchabschnitt 133 über, der über die Faltkante 134 an den Tuchabschnitt 135 anschließt. Die Tuchabschnitte 128, 133, 135 haben jeweils eine Breite von 30% der Paketbreite 101 und bilden die Zickzack-Faltung. Der Tuchabschnitt 135 geht am Paketrand bogenförmig in den endseitigen Tuchabschnitt 136 über, dessen Breite 40% der Paketbreite 101 entspricht.

Die beiden Tuchabschnitte 135, 136 umgreifen den Tuchabschnitt 145 des folgenden Tuches 137. Der Tuchabschnitt 145 erstreckt sich vom Paketrand aus über 40% der Paketbreite 101 und geht über eine Faltkante 146 in einen Tuchabschnitt 147 über. Er schließt über eine Faltkante 148 an einen Tuchabschnitt 149 an, der sich bis zum gegenüberliegenden Paketrand erstreckt und dort bogenförmig in einen endseitigen Tuchabschnitt 150 übergeht.

Die Tuchabschnitte 145, 147, 149 bilden eine Zickzack-Faltung. Der Tuchabschnitt 147 erstreckt sich über 30% und der Tuchabschnitt 149 über 70% der Paketbreite 101. Der endseitige Tuchabschnitt 150 erstreckt sich über 40% der Paketbreite 101.

Der endseitige Tuchabschnitt 136 des Tuches 131 untergreift einen Teil der Zickzack-Faltung 145, 147, 149 des Tuches 137.

Die beiden Tuchabschnitte 149, 150 umgreifen den Tuchabschnitt 151 des nachfolgenden Tuches 139, das gleich ausgebildet und gefaltet ist wie das Tuch 109. Das nachfolgende Tuch 140 entspricht in Formgebung und Faltung dem Tuch 117, das nachfolgende Tuch 141 dem Tuch 124 usw.

Wie bei der vorigen Ausführungsform liegen die die Tuchabschnitte des jeweils unteren Tuches umgreifenden Tuchabschnitte abwechselnd an einander gegenüberliegenden Seiten des Paketes. Die Zickzack-Faltungen der übereinander liegenden Tücher sind jeweils versetzt zueinander angeordnet. Dadurch wird erreicht, dass die Zickzack-Faltungen nicht in gleicher Paketbreite angeordnet sind. So liegt die Zickzack-Faltung 104, 105, 107 des obersten Tuches 102 etwa in halber Paketbreite, während die Zickzack-Faltung 110, 112, 114 des nachfolgenden Tuches 109 am linken Paketrand vorgesehen ist. Die Zickzack-Faltung 116, 119, 120 des nachfolgenden Tuches 117 wiederum liegt in der rechten Hälfte des Paketes, während die nachfolgende Zickzack-Faltung des Tuches 124 in der linken Hälfte des Paketes vorgesehen ist. Auf diese Weise wird erreicht, dass das Paket über seine Breite 101 annähernd konstante Dicke hat. Dadurch wird das saubere Herausziehen der Tücher aus der Verpackung begünstigt. Im Unterschied zum vorigen Ausführungsbeispiel beträgt die Überlappungslänge aufeinanderfolgender Tücher nur noch 40% der Paketbreite 101. Die Zickzack-Faltung jedes einzelnen Tuches stellt sicher, dass beim Herausziehen des jeweiligen Tuches durch die Verpackungsöffnung das nachfolgende Tuch durch die umgreifenden Tuchabschnitte zuverlässig mitgenommen wird. Beim Herausziehvorgang muss zunächst die Zickzack-Faltung auseinander gezogen werden, bevor die Herausziehbewegung des Tuches auf das nachfolgende Tuch übertragen wird. Dies begünstigt das saubere Herausziehen aufeinander folgender Tücher aus der Verpackung.

Bei der Ausführungsform gemäß Fig. 3 hat das oberste Tuch 102 den Tuchabschnitt 104, dessen Breite der Paketbreite 101 entspricht. Der Tuchabschnitt 104 erstreckt sich vom rechten bis zum linken Paketrand und geht dort über die Faltkante 103 in den Tuchabschnitt 105 über. Er schließt über die Faltkante 106 an den Faltabschnitt 107 an, der sich bis zum linken Paketrand erstreckt und dort bogenförmig in den endseitigen Tuchabschnitt 108 erstreckt. Die beiden einen Teil der Zickzack-Faltung bildenden Tuchabschnitte 105, 107 sind gleich lang und erstrecken sich jeweils über 37% der Paketbreite 101. Der Tuchabschnitt 108 hat eine Breite, die 26% der Paketbreite 101 entspricht.

Die beiden Tuchabschnitte 107, 108 umgreifen den Tuchabschnitt 110 des nachfolgenden Tuches 109, der sich vom linken bis zum rechten Paketrand erstreckt. Dort geht der Tuchabschnitt 110 über die Faltkante 111 in den Tuchabschnitt 112 über, der über die Faltkante 113 an den Tuchabschnitt 114 anschließt. Die beiden die Zickzack-Faltung bildenden Tuchabschnitte 112, 114 sind gleich lang und erstrecken sich über 37% der Paketbreite 101. Der Tuchabschnitt 114 geht am rechten Paketrand bogenförmig in den endseitigen Tuchabschnitt 115 über, dessen Breite 26% der Paketbreite 101 entspricht.

Die beiden Tuchabschnitte 114, 115 umgreifen den Tuchabschnitt 116 des nachfolgenden Tuches 117. Der Tuchabschnitt 116 erstreckt sich vom rechten Paketrand über 67% der Paketbreite 101 in Richtung auf den linken Paketrand und geht über die Faltkante 118 in den Tuchabschnitt 119 über. Er schließt über die Faltkante 121 an den Tuchabschnitt 120 an, der zusammen mit dem Tuchabschnitt 119 einen Teil der Zickzackfaltung bildet und sich bis zum linken Paketrand erstreckt. Dort geht der Tuchabschnitt 120 bogenförmig in den endseitigen Tuchabschnitt 122 über.

Der Tuchabschnitt 119 erstreckt sich über 37% und der Tuchabschnitt 120 über 70% der Paketbreite 101. Der endseitige Tuchabschnitt 122 erstreckt sich über 26% der Paketbreite 101.

Die Tuchabschnitte 120, 122 umgreifen den Tuchabschnitt 123 des nachfolgenden Tuches 124. Der Tuchabschnitt 123 erstreckt sich vom linken Paketrand über 67% der Paketbreite 103 und geht über eine Faltkante 125 in den Tuchabschnitt 126 über. Er schließt über die Faltkante 127 an den Tuchabschnitt 128 an. Die beiden Tuchabschnitte 126, 128 bilden die Zickzack-Faltung. Der Tuchabschnitt 126 erstreckt sich über 37% und der Tuchabschnitt 128 über 70% der Paketbreite 101. Der Tuchabschnitt 128 erstreckt sich bis zum rechten Paketrand und geht dort bogenförmig in den endseitigen Tuchabschnitt 129 über. Seine Breite entspricht 26% der Paketbreite 101.

Die beiden Tuchabschnitte 128, 129 umgreifen den Tuchabschnitt 130 des nachfolgenden Tuches 131.

Das Tuch 131 ist gleich ausgebildet und gefaltet wie das Tuch 102. Das nachfolgende Tuch 137 entspricht in seiner Anordnung und Faltung dem Tuch 109 und das nachfolgende Tuch 138 dem Tuch 117 usw.

Auch bei dieser Ausführungsform sind die Zickzack-Faltungen der einzelnen Tücher über die Höhe des Paketes verteilt angeordnet. Im Unterschied zum Ausführungsbeispiel nach Fig. 1 befinden sich die Zickzack-Faltungen in drei Bereichen 141 bis 143 des Paketes. In den beiden randseitigen Bereichen 141, 143 befinden sich die Zickzack-Faltungen mit gleich langen Tuchabschnitten. Im mittleren Bereich 142 liegen die Zickzack-Faltungen, deren Tuchabschnitte unterschiedlich lang sind. Auch durch diese Gestaltung und Anordnung der Zickzack-Faltungen wird erreicht, dass das Tuchpaket über die Paketbreite etwa konstante Höhe hat. Die Zickzack-Faltungen sind gleichmäßig verteilt über die Breite und Höhe des Paketes angeordnet.

Die endseitigen Tuchabschnitte jedes Tuches untergreifen das jeweils nachfolgende Tuch über eine Breite von nur 26%. Trotz dieses verhältnismäßig geringen Überlappungsbereiches werden die jeweils nachfolgenden Tücher zuverlässig durch das jeweils vorausgehende Tuch mitgenommen. Die Zickzack-Faltungen sorgen dafür, dass das nachfolgende Tuch im Überlappungsbereich zuverlässig erfasst und mitgenommen wird.

Die Ausführungsform gemäß Fig. 4 entspricht hinsichtlich der Faltung der Tücher dem Ausführungsbeispiel gemäß Fig. 3. Der Unterschied besteht darin, dass die jeweils endseitigen Tuchabschnitte der Tücher eine Breite von 33% der Paketbreite 101 haben. Die Zickzack-Faltungen mit den gleich langen Tuchabschnitten haben eine Breite von 33% der Paketbreite 101. Beispielhaft wird auf das oberste Tuch 102 verwiesen, dessen beide Tuchabschnitte 105, 107 am linken Paketrand die Breite von 33% der Paketbreite 101 aufweisen. Der endseitige Tuchabschnitt 108, der zusammen mit dem Tuchabschnitt 107 der Zickzack-Faltung den Tuchabschnitt 110 des nachfolgenden Tuches 109 am linken Paketrand umgreift, hat ebenfalls eine Breite von 33% der Paketbreite 101.

Die Zickzack-Faltungen, die im mittleren Bereich 142 des Paketes angeordnet sind, sind wie bei der vorigen Ausführungsform unterschiedlich lang. Der jeweils obere Tuchabschnitt der Zickzack-Faltung hat eine Breite von 34% und der jeweils untere Tuchabschnitt eine Breite von 67% der Paketbreite 101. Im Übrigen entspricht diese Ausführungsform dem Ausführungsbeispiel nach Fig. 3.

Auch bei dieser Ausführungsform liegen die Zickzack-Faltungen aufeinander folgender Tücher jeweils versetzt zueinander, so dass das Paket über seine Paketbreite etwa konstante Höhe hat. Dies trägt zum sauberen Herausziehen der Tücher aus der Verpackung bei.

Bei der Ausführungsform gemäß Fig. 5 sind die Tücher jeweils gleich gefaltet, so dass das entsprechende Paket sehr einfach und kostengünstig hergestellt werden kann. Das oberste Tuch 102 hat den Tuchabschnitt 104, der sich vom linken bis zum rechten Paketrand erstreckt und dort über die Faltkante 103 in den Tuchabschnitt 105 übergeht. Er schließt über die Faltkante 106 an den Tuchabschnitt 107 an, der zusammen mit dem Tuchabschnitt 105 die Zickzack-Faltung des Tuches 102 bildet. Die beiden Tuchabschnitte 105, 107 haben jeweils eine Breite von 45% der Paketbreite 101. Der Tuchabschnitt 107 geht am rechten Paketrand bogenförmig in den endseitigen Tuchabschnitt 108 über, der eine Breite von 10% der Paketbreite 101 aufweist.

Die beiden Tuchabschnitte 107, 108 umgreifen den Tuchabschnitt 110 des nachfolgenden Tuches 109. Der Tuchabschnitt 110 erstreckt sich vom rechten bis zum linken Paketrand und geht dort über die Faltkante 111 in den Tuchabschnitt 112 über. Er schließt über die Faltkante 113 an den Tuchabschnitt 114 an, der zusammen mit dem Tuchabschnitt 112 einen Teil der Zickzack-Faltung des Tuches 109 bildet. Beide Tuchabschnitte 112, 114 haben eine Breite von 45% der Paketbreite 101.

Der Tuchabschnitt 114 geht bogenförmig am linken Paketrand in den endseitigen Tuchabschnitt 115 über. Er umgreift zusammen mit dem Tuchabschnitt 114 den Tuchabschnitt 116 des nachfolgenden Tuches 117. Es ist gleich gefaltet und ausgebildet wie das Tuch 102. Das nachfolgende Tuch 124 ist gleich ausgebildet und gefaltet wie das Tuch 109. Durch diese beiden Arten von Tüchern wird das gesamte Paket gebildet. Die Zickzack-Faltungen der Tücher liegen abwechselnd am linken und am rechten Paketrand, wodurch sich eine gleichmäßige Höhe des Paketes über die Paketbreite ergibt. Da die Tuchabschnitte der Zickzack-Faltung jeweils gleich breit sind, lassen sich die Tücher einfach falten. Da die Tuchabschnitte jeweils eine Breite von 45% der Paketbreite 101 haben, ergibt sich nur ein sehr schmaler mittlerer Paketbereich von 10% der Paketbreite 101, in dem sich von jedem Tuch nur eine Lage befindet. Da dieser mittlere Bereich jedoch sehr schmal ist, wirkt er sich auf eine gleichmäßige Höhe des Paketes nicht oder nur unwesentlich aus.

Trotz der geringen Überlappung aufeinander folgender Tücher von nur 10% des Paketbreite ist gewährleistet, dass die Tücher zuverlässig durch die Verpackungsöffnung herausgezogen werden. Die Zickzack-Faltungen der einzelnen Tücher gewährleisten, dass das jeweils nachfolgende Tuch trotz des geringen Überlappungsbereiches zuverlässig mitgenommen wird. Hierzu trägt bei, dass die Tuchabschnitte der Zickzack-Faltungen verhältnismäßig breit sind, so dass beim Herausziehen des jeweiligen Tuches aus der Verpackungsöffnung ein großer Ausziehweg erforderlich ist, um die Zickzack-Faltungen auseinanderzuziehen. Dadurch wird trotz des geringen Überlappungsbereiches das jeweils nächste Tuch zuverlässig mitgenommen.

Beim Ausführungsbeispiel nach Fig. 6 sind die Tücher abwechselnd gleich gefaltet, wobei die das jeweils nachfolgende Tuch überlappenden Bereiche abwechselnd auf der rechten und auf der linken Paketseite vorgesehen und durch die Nummern 1 bis 16 angegeben sind. Die Anordnung und Faltung der Tücher entspricht der vorigen Ausführungsform.

Die Paketbreite 101 beträgt beim Ausführungsbeispiel nach Fig. 6 75 mm. Das oberste Tuch 102 hat den Tuchabschnitt 104, der sich vom linken bis zum rechten Paketrand erstreckt und dort über die Faltkante 103 in den Tuchabschnitt 105 übergeht. Er schließt über die Faltkante 106 an den Tuchabschnitt 107 an, der zusammen mit dem Tuchabschnitt 105 die Zickzack-Faltung bildet. Beide Tuchabschnitte 105, 107 sind gleich lang und erstrecken sich über mehr als die halbe Paketbreite 101. Im Ausführungsbeispiel haben die Tuchabschnitte 105, 107 eine Breite von 50 mm. Der Tuchabschnitt 107 geht am rechten Paketrand bogenförmig in den endseitigen Tuchabschnitt 108 über, dessen Breite weniger als die halbe Paketbreite 101 beträgt und im Ausführungsbeispiel eine Breite von 25 mm hat.

Die beiden Tuchabschnitte 107, 108 umgreifen den Tuchabschnitt 110 des folgenden Tuches 109, der sich vom rechten zum linken Paketrand erstreckt und dort über die Faltkante 111 in den Tuchabschnitt 112 übergeht. Über die Faltkante 113 geht der Tuchabschnitt 112 in den Tuchabschnitt 114 über, der zusammen mit dem Tuchabschnitt 112 einen Teil der Zickzack-Faltung des Tuches 109 bildet. Die beiden Tuchabschnitte 112, 114 sind gleich breit und erstrecken sich über mehr als die halbe Paketbreite, im Ausführungsbeispiel über 50 mm. Der Tuchabschnitt 114 geht am linken Paketrand bogenförmig in den endseitigen Tuchabschnitt 115 über, der zusammen mit dem Tuchabschnitt 114 das nachfolgende Tuch 117 umgreift. Die Breite des endseitigen Tuchabschnittes 115 ist kleiner als die halbe Paketbreite und beträgt im Ausführungsbeispiel 25 mm.

Die nachfolgenden Tücher sind entsprechend den Tüchern 102 und 109 ausgebildet und miteinander verbunden.

Die Zickzack-Faltungen aufeinander folgender Tücher überlappen einander in halber Paketbreite 101. Dadurch hat das Paket in halber Breite eine etwas größere Höhe als in den Randbereichen.

Die Überlappung aufeinander folgender Tücher ist wiederum ausreichend groß, so dass in Verbindung mit den dem Überlappungsbereich vorgeschalteten Zickzack-Faltungen die jeweils nachfolgenden Tücher zuverlässig mitgenommen werden.

Die Ausführungsform gemäß Fig. 7 entspricht dem Ausführungsbeispiel gemäß Fig. 5. Der einzige Unterschied besteht darin, dass die die Zickzack-Faltungen bildenden Tuchabschnitte sich über die halbe Paketbreite erstrecken und der Überlappungsbereich zwischen aufeinander folgenden Tüchern ebenfalls 50% der Paketbreite entspricht. Das Tuchpaket weist somit über seine gesamte Breite konstante Höhe auf.

Fig. 8 zeigt eine Ausführungsform, bei der sich die Zickzack-Faltung im Unterschied zu allen vorigen Ausführungsbeispielen über die gesamte Paketbreite 101 erstreckt. Das oberste Tuch 102 hat den Tuchabschnitt 104, der sich vom linken bis zum rechten Paketrand erstreckt und über die Faltkante 103 in den Tuchabschnitt 105 übergeht. Er erstreckt sich bis zum gegenüberliegenden linken Paketrand und geht dort über die Faltkante 106 in den Tuchabschnitt 107 über. Er geht am rechten Paketrand bogenförmig in den endseitigen Tuchabschnitt 108 über. Die beiden Tuchabschnitte 105, 107, welche die Zickzack-Faltung bilden, erstrecken sich somit jeweils über die gesamte Paketbreite 101. Die Breite des endseitigen Tuchabschnittes 108 entspricht 50% der Tuchbreite 101.

Die beiden Tuchabschnitte 107, 108 umgreifen den Tuchabschnitt 110 des Tuches 109. Der Tuchabschnitt 110 erstreckt sich vom rechten bis zum linken Paketrand und geht dort über die Faltkante 111 in den Tuchabschnitt 112 über, der seinerseits über die Faltkante 113 in den Tuchabschnitt 114 übergeht. Die beiden Tuchabschnitte 112, 114 bilden einen Teil der Zickzack-Faltung, die sich über die gesamte Tuchbreite 101 erstreckt. Der Tuchabschnitt 114 geht am linken Paketrand bogenförmig in den endseitigen Tuchabschnitt 115 über, dessen Breite der halben Paketbreite 101 entspricht.

Die nachfolgenden Tücher sind entsprechend den Tüchern 102, 107 ausgebildet. Die große Überlappungsbreite von 50% der Paketbreite 101 sowie die breiten Zickzack-Faltungen, die sich über die gesamte Paketbreite erstrecken, gewährleisten ein sauberes und problemloses Herausziehen der einzelnen Tücher aus der Verpackung.

Fig. 9 zeigt eine Ausführungsform, bei der die Zickzack-Faltungen aufeinander folgender Tücher jeweils versetzt zueinander angeordnet sind, um eine möglichst konstante Pakethöhe über die Paketbreite 101 zu erreichen.

In diesem Ausführungsbeispiel beträgt die Paketbreite 101 beispielhaft 125 mm. Das oberste Tuch 102 hat den Tuchabschnitt 104, der sich vom linken bis zum rechten Paketrand erstreckt und dort über die Faltkante 103 in den Tuchabschnitt 105 übergeht. Er ist über die Faltkante 106 mit dem Tuchabschnitt 107 verbunden, der zusammen mit dem Tuchabschnitt 105 die Zickzack-Faltung des Tuches 102 bildet. Der Tuchabschnitt 107 geht am rechten Paketrand bogenförmig in den endseitigen Tuchabschnitt 108 über, der sich über eine Breite von 20% der Paketbreite 101 erstreckt.

Die Tuchabschnitte 107, 108 umgreifen den Tuchabschnitt 110 des nachfolgenden Tuches 109, der sich vom rechten Paketrand bis zum linken Paketrand erstreckt und dort über die Faltkante 111 in den Tuchabschnitt 112 übergeht. Er schließt über die Faltkante 113 an den Tuchabschnitt 114 an. Die beiden Tuchabschnitte 112, 114 bilden einen Teil der Zickzack-Faltung des Tuches 109. Der Tuchabschnitt 114 geht bogenförmig in den endseitigen Tuchabschnitt 115 über, der sich über 20% der Paketbreite 101 vom linken Paketrand aus erstreckt.

Die beiden Tuchabschnitte 112, 114 sind gleich breit und haben eine Breite, die 20% der Paketbreite 101 entspricht.

Die beiden Tuchabschnitte 114, 115 umgreifen den linken Rand des Tuchabschnittes 116 des Tuches 117. Der Tuchabschnitt 116 erstreckt sich über 80% der Paketbreite 101 aus und geht über die Faltkante 118 in den Tuchabschnitt 119 über. Er schließt über die Faltkante 121 an den Tuchabschnitt 120 an, der zusammen mit dem Tuchabschnitt 119 einen Teil der Zickzack-Faltung des Tuches 117 bildet. Die Breite des Tuchabschnittes 119 entspricht 20% der Paketbreite 101, während die Breite des Tuchabschnittes 120 40% der Paketbreite 101 entspricht. Der Tuchabschnitt 120 erstreckt sich bis zum rechten Paketrand und geht dort bogenförmig in den endseitigen Tuchabschnitt 122 über, dessen Breite 20% der Paketbreite 101 entspricht.

Die beiden Tuchabschnitte 120, 122 umgreifen den Tuchabschnitt 123 des Tuches 124. Er erstreckt sich vom rechten Paketrand über 80% der Paketbreite 101 und geht über die Faltkante 125 in den Tuchabschnitt 126 über. Er schließt über die Faltkante 127 an den Tuchabschnitt 128 an, der zusammen mit dem Tuchabschnitt 126 einen Teil der Zickzack-Faltung des Tuches 124 bildet. Der Tuchabschnitt 126 hat eine Breite, die 20% der Paketbreite 101 entspricht, während die Breite des Tuchabschnittes 128 40% der Paketbreite 101 beträgt.

Der Tuchabschnitt 128 erstreckt sich bis zum linken Paketrand und geht dort bogenförmig in den endseitigen Tuchabschnitt 129 über, dessen Breite 20% der Paketbreite 101 entspricht.

Die beiden Tuchabschnitte 128, 129 umgreifen den Tuchabschnitt 130 des Tuches 131. Der Tuchabschnitt 130 erstreckt sich vom linken Paketrand aus über 60% der Paketbreite 101 und geht über die Faltkante 132 in den Tuchabschnitt 133 über. Er schließt über die Faltkante 134 an den Tuchabschnitt 135 an, der zusammen mit dem Tuchabschnitt 133 einen Teil der Zickzack-Faltung des Tuches 131 bildet. Die Breite des Tuchabschnittes 133 entspricht 20% und die Breite des Tuchabschnittes 135 60% der Paketbreite 101.

Der Tuchabschnitt 135 erstreckt sich bis zum rechten Paketrand und geht bogenförmig in den endseitigen Tuchabschnitt 136 über, dessen Breite 20% der Paketbreite 101 entspricht.

Die beiden Tuchabschnitte 135, 136 umgreifen den Tuchabschnitt 145 des Tuches 137. Es ist gleich ausgebildet und gefaltet wie das Tuch 109.

Das nachfolgende Tuch 138 entspricht in seiner Faltung dem Tuch 102, das Tuch 139 dem Tuch 124 und das Tuch 140 dem Tuch 102. Die Verbindung dieser Tücher erfolgt in gleicher Weise, wie dies anhand der vorigen Tücher beschrieben worden ist.

Die Zickzack-Faltungen der einzelnen Tücher sind in den Bereichen 141 bis 144, 152 des Paketes verteilt angeordnet. Diese Bereiche haben jeweils gleiche Breite, die 20% der Paketbreite 101 entspricht. Die Zickzack-Faltungen sind in diesen Bereich verteilt so angeordnet, dass das Paket über seine gesamte Breite etwa konstante Höhe hat. Die Überlappungsbreite zwischen aufeinander liegenden Tüchern beträgt bei diesem Ausführungsbeispiel jeweils 20% der Paketbreite 101. Wie bei den vorigen Ausführungsformen liegen die Überlappungsbereiche abwechselnd am linken und am rechten Paketrand, was durch die Bezeichnungen 1 bis 16 angegeben ist. Die Zickzack-Faltungen haben ebenfalls eine Breite von 20% der Paketbreite 101. Da die Paketbreite bei diesem Ausführungsbeispiel größer ist als bei den vorigen Ausführungsformen, sind die Zickzack-Faltungen in fünf Paketbereichen 141 bis 144, 152 untergebracht, wobei die Zickzack-Faltungen aufeinander folgender Tücher in Paketbreitenrichtung versetzt zueinander angeordnet sind.

Die Ausführungsform gemäß Fig. 10 zeigt ein Paket, dessen Paketbreite 101 beispielhaft 125 mm beträgt. Die Faltung der Tücher innerhalb des Paketes ist ähnlich ausgebildet wie bei der vorigen Ausführungsform. Lediglich die Verteilung der Zickzack-Faltungen aufeinander folgender Tücher ist auf andere Weise gestaltet als beim vorigen Ausführungsbeispiel. Das Paket hat die Bereiche 141 bis 144, 152 die jeweils eine Breite von 20% der Paketbreite 101 haben. Innerhalb dieser Paketbereiche sind die Zickzack-Faltungen der einzelnen Tücher verteilt angeordnet.

Das Tuch 102 ist gleich gefaltet wie beim vorigen Ausführungsbeispiel, so dass sich die Zickzack-Faltung 104, 105, 107 am rechten Paketrand im Bereich 152 angeordnet ist. Die Tuchabschnitte 105, 107 haben eine Breite von 20% der Paketbreite 101. Die Überlappung des nachfolgenden Tuches 109 durch den endseitigen Tuchabschnitt 108 des Tuches 102 beträgt 20% der Paketbreite 101.

Die Zickzack-Faltung mit den Tuchabschnitten 112, 114 des Tuches 109 liegt im mittleren Paketbereich 142, wobei der Tuchabschnitt 112 eine Breite von 20% und der Tuchabschnitt 114 eine Breite von 60% der Paketbreite 101 aufweist.

Die Zickzack-Faltung mit den Tuchabschnitten 119, 120 des nachfolgenden Tuches 117 befindet sich im Paketbereich 144.

Das Tuch 124 hat die Zickzack-Faltung mit den Tuchabschnitten 126, 128, die sich im Paketbereich 141 am linken Paketrand befindet.

Das Tuch 131 hat seine Zickzack-Faltung mit den Tuchabschnitten 133, 135 im mittleren Paketbereich 143. Der Tuchabschnitt 130 dieses Tuches 131 erstreckt sich vom linken Paketrand aus über 60% der Paketbreite 101.

Die Zickzack-Faltung mit den Tuchabschnitten 145, 157 des nachfolgenden Tuches 137 befindet sich ebenfalls im mittleren Paketbereich 143, wobei sich der Tuchabschnitt 145 vom rechten Paketrand aus erstreckt.

Die nachfolgenden Tücher sind entsprechend den zuvor beschriebenen Tücher angeordnet, gefaltet und miteinander verbunden.

Die Breite der Zickzack-Faltungen beträgt wiederum 20% der Paketbreite 101. Auch die Überlappungsbereiche aufeinander folgender Tücher haben eine Breite von 20% der Paketbreite 101.

Da die Zickzack-Faltungen wiederum verteilt auf die Paketbereiche 141 bis 144, 152 angeordnet sind, hat das Paket über seine Breite annähernd konstante Höhe.

Bei der Ausführungsform gemäß Fig. 11 hat das Paket die Paketbreite 101 von beispielhaft 100 mm. Das oberste Tuch 102 hat den Tuchabschnitt 104, der sich vom linken Paketrand über 60% der Paketbreite 101 erstreckt und über die Faltkante 103 in den Tuchabschnitt 105 übergeht. Er hat eine Breite von 10% der Paketbreite 101 und geht über die Faltkante 106 in den Tuchabschnitt 107 über, der zusammen mit den Tuchabschnitten 104, 105 die Zickzack-Faltung des Tuches 102 bildet. Der Tuchabschnitt 107 hat eine Breite von 50% der Paketbreite 101 und erstreckt sich bis zum rechten Paketrand, an dem der Tuchabschnitt 107 bogenförmig in den Tuchabschnitt 108 übergeht. Er erstreckt sich über 40% der Paketbreite 101 und geht über eine Faltkante 153 in einen endseitigen Tuchabschnitt 154 über, der sich bis zum rechten Paketrand erstreckt. Das Tuch 102 hat somit die Zickzack-Faltung 104, 105, 107 sowie die Einfach-Faltung 108, 154.

Die Tuchabschnitte 107, 108 umgreifen am rechten Paketrand den Tuchabschnitt 110 des nachfolgenden Tuches 109. Der Tuchabschnitt 110 erstreckt sich vom rechten Paketrand aus über 60% der Paketbreite 101 und geht über die Faltkante 111 in den Tuchabschnitt 112 über. Über die Faltkante 113 schließt der Tuchabschnitt 112 an den Tuchabschnitt 114 an, der zusammen mit dem Tuchabschnitt 112 einen Teil der Zickzack-Faltung bildet. Der Tuchabschnitt 112 erstreckt sich über 10% und der Tuchabschnitt 114 über 50% der Paketbreite 101. Der Tuchabschnitt 114 erstreckt sich bis zum linken Paketrand und geht dort bogenförmig in den Tuchabschnitt 115 über. Er hat eine Breite von 40% der Paketbreite 101 und geht über eine Faltkante 155 in einen endseitigen Tuchabschnitt 156 über, der sich bis zum linken Paketrand erstreckt und dessen Breite 40% der Paketbreite 101 beträgt.

Somit hat auch das Tuch 109 die Zickzack-Faltung 110, 112, 114 und die Einfach-Faltung 115, 156.

Die Tuchabschnitte 114, 115 umgreifen am linken Paketrand den Tuchabschnitt 116 des nachfolgenden Tuches 117. Der Tuchabschnitt 116 erstreckt sich über 60% der Paketbreite 101 und geht über die Faltkante 118 in den Tuchabschnitt 119 über. Er schließt über die Faltkante 121 an den Tuchabschnitt 120 an, der zusammen mit dem Tuchabschnitt 119 die Zickzack-Faltung des Tuches 117 bildet. Der Tuchabschnitt 119 hat eine Breite von 10% und der Tuchabschnitt 120 eine Breite von 50% der Paketbreite 101.

Der Tuchabschnitt 120 geht am rechten Paketrand bogenförmig in den Tuchabschnitt 122 über, der eine Breite von 40% der Paketbreite 101 hat. Der endseitige Tuchabschnitt 158 hat eine Breite von 40% der Paketbreite 101. Die beiden Tuchabschnitte 122, 158 bilden die Einfach-Faltung des Tuches 117.

Die Tuchabschnitte 120, 122 umgreifen am rechten Paketrand den Tuchabschnitt 123 des folgenden Tuches 124. Es ist gleich ausgebildet und gefaltet wie das Tuch 109.

Das nachfolgende Tuch 131 ist wiederum gleich ausgebildet und gefaltet wie das Tuch 117.

Die nachfolgenden Tücher sind abwechselnd entsprechend den Tüchern 109 bzw. 117 ausgebildet.

Jedes Tuch hat die Zickzack-Faltung sowie die Einfach-Faltung. Die Einfach-Faltungen befinden sich abwechselnd am linken und rechten Paketrand, während die Zickzack-Faltungen in halber Paketbreite angeordnet sind. Durch die Einfach-Faltungen an den Rändern des Paketes wird erreicht, dass das Paket über seine Breite annähernd konstante Höhe hat. Die endseitigen Tuchabschnitte 154, 156, 158 stellen sicher, dass das jeweils nachfolgende Tuch zuverlässig vom vorhergehenden Tuch mitgenommen wird, wenn dieses aus der Verpackungsöffnung herausgezogen wird. Die Zickzack-Faltungen der Tücher liegen etwa in halber Breite des Paketes und sorgen dafür, dass die aufeinander folgenden Tücher einwandfrei der Verpackung entnommen werden können. Der Überlappungsbereich von 40% der Paketbreite 101 gewährleistet, dass aufeinander folgende Tücher beim Herausziehen aus der Verpackung zuverlässig mitgenommen werden.

Die Ausführungsform gemäß Fig. 12 entspricht im Wesentlichen der Ausführungsform gemäß Fig. 11. Jedes Tuch dieses Paketes hat die zentrale Zickzack-Faltung sowie an den Paketrändern die Einfach-Faltung. Lediglich die Breiten dieser Faltungen sind unterschiedlich. Dies wird anhand des Tuches 102 erläutert. Der Tuchabschnitt 105 als Teil der Zickzack-Faltung hat eine Breite von 16% der Paketbreite 101, während der Tuchabschnitt 107 eine Breite von 50% der Paketbreite 101 hat. Der Tuchabschnitt 108 hat eine Breite, die 33% der Paketbreite 101 entspricht. Der endseitige Tuchabschnitt 154 hat ebenfalls eine Breite von 33% der Paketbreite 101.

Fig. 13 zeigt ein Ausführungsbeispiel, bei dem jedes Tuch ebenfalls eine Zickzack-Faltung und eine Einfach-Faltung aufweist. Das Paket wird aus zwei Arten von Tüchern zusammengesetzt, die abwechselnd aufeinander gelegt sind.

Das Tuch 102 hat die Zickzack-Faltung 104, 105, 107, von denen der Tuchabschnitt 107 wesentlich breiter ist als der Tuchabschnitt 105. Der Tuchabschnitt 107 erstreckt sich bis zum rechten Rand des Paketes und geht dort bogenförmig in den Tuchabschnitt 108 über, an den über die Faltkante 153 der endseitige Tuchabschnitt 154 anschließt. Die beiden Tuchabschnitte 108, 154 haben gleiche Breite. Der Tuchabschnitt 154 erstreckt sich bis zum rechten Paketrand.

Die beiden Tuchabschnitte 107, 108 umgreifen am rechten Paketrand den Tuchabschnitt 110 des Tuches 109. Der Tuchabschnitt 110 erstreckt sich etwa über die halbe Paketbreite 101 und geht über die Faltkante 111 in den Tuchabschnitt 112 über. Er schließt an den Tuchabschnitt 114 über die Faltkante 113 an. Der Tuchabschnitt 114 erstreckt sich bis zum linken Paketrand und geht dort bogenförmig in den Tuchabschnitt 115 über, an den über die Faltkante 153 der endseitige Tuchabschnitt 154 anschließt. Die Tuchabschnitte 115 und 154, welche die Einfach-Faltung bilden, sind gleich breit, wobei sich der endseitige Tuchabschnitt 154 bis zum linken Paketrand erstreckt.

Die Tuchabschnitte 114, 115 umgreifen am linken Paketrand den Tuchabschnitt 116 des Tuches 117. Es ist gleich angeordnet und gefaltet wie das Tuch 102. Das nachfolgende Tuch 124 ist gleich ausgebildet und gefaltet wie das Tuch 109.

Die Zickzack- und Einfach-Faltungen sind so gelegt, dass sie, in Draufsicht auf das Paket gesehen, aneinander abschließen. Das Paket weist die vier gleich breiten Bereiche 141 bis 144 auf, in denen die Zickzack- und die Einfach-Faltungen verteilt angeordnet sind. Aufgrund der gleichmäßigen Verteilung der Faltungen innerhalb des Paketes ergibt sich eine annähernd konstante Pakethöhe über die Paketbreite. Außerdem wird durch die beschriebene Anordnung der Faltungen gewährleistet, dass das jeweils nachfolgende Tuch zuverlässig herausgezogen wird.

Bei der Ausführungsform gemäß Fig. 14 ist jedes Tuch ebenfalls mit einer Zickzack- und einer endseitigen Einfach-Faltung versehen. Im Unterschied zur Ausführungsform nach Fig. 13 sind die Einfach-Faltungen wesentlich schmaler, während die Zickzack-Faltungen breiter als beim vorigen Ausführungsbeispiel sind. Beim Tuch 102 befindet sich die Zickzack-Faltung 105, 107 in halber Paketbreite 101. Die Zickzack-Faltung 112, 114 des folgenden Tuches 109 befindet sich am linken Paketrand, während die Zickzack-Faltung 119, 120 des Tuches 117 am rechten Paketrand vorgesehen ist.

Die Zickzack-Faltungen der beschriebenen Tücher 102, 109, 117 überlappen einander, in Höhenrichtung des Paketes gesehen.

Die Zickzack-Faltung 126, 128 des Tuches 124 befindet sich etwa in halber Paketbreite. Im Unterschied zum Tuch 102 erstreckt sich der Tuchabschnitt 128 der Zickzack-Faltung zum linken Paketrand, während der Tuchabschnitt 107 des Tuches 102 bis zum rechten Paketrand verläuft.

Die Zickzack-Faltung des nachfolgenden Tuches 131 befindet sich wiederum etwa in halber Paketbreite, allerdings in Bezug auf die Zickzack-Faltung 126, 128 des Tuches 124 leicht in Richtung auf den linken Paketrand versetzt.

Die Zickzack-Faltung des Tuches 137 befindet sich in halber Paketbreite, wobei sich der untere Tuchabschnitt der Zickzack-Faltung in Richtung auf den linken Paketrand erstreckt.

Die nachfolgenden Tücher im Paket sind entsprechend den zuvor beschriebenen Tüchern angeordnet, gefaltet und miteinander verbunden.

Auch bei dieser Ausführungsform wird durch eine möglichst gleichmäßige Verteilung der Zickzack-Faltungen über die Paketbreite 101 gewährleistet, dass das Paket über seine Breite etwa konstante Höhe hat. Dies trägt zum zuverlässigen Herausziehen der Tücher aus der Verpackung bei. Die an den Paketrändern vorgesehenen Einfach-Faltungen sorgen dafür, dass das Paket auch an seinem rechten und linken Rand etwa gleiche Höhe hat wie im mittleren Bereich. Zudem unterstützen die Einfach-Faltungen an den Tuchenden das zuverlässige Herausziehen aufeinander folgender Tücher.

Beim Ausführungsbeispiel nach Fig. 15 erstrecken sich die Zickzack-Faltungen der Tücher über die halbe Paketbreite 101. Die Zickzack-Faltungen erstrecken sich abwechselnd vom linken und vom rechten Paketrand aus. Die Einfach-Faltungen jedes Tuches haben eine Breite, die der halben Paketbreite 101 entspricht. Die endseitigen Tuchabschnitte 154, 156, 158 liegen abwechselnd an beiden Paketrändern und erstrecken sich jeweils bis zum zugehörigen Paketrand. Die Überlappungsbereiche zwischen den Tüchern haben eine Breite von 50% der Paketbreite 101. Da auch die endseitigen Tuchabschnitte 154, 156, 158 der Einfach-Faltungen eine Breite von 50% der Paketbreite 101 aufweisen, ergibt sich über die gesamte Paketbreite eine gleichmäßige Paketdicke. Zudem wird durch diese Ausbildung erreicht, dass aufeinander folgende Tücher zuverlässig durch die Verpackungsöffnung herausgezogen werden und sich nicht unbeabsichtigt vor dem Herausziehen voneinander lösen.

Das Paket gemäß Fig. 16 besteht aus Tüchern, die an beiden Enden jeweils mit einer Einfach-Faltung versehen sind. Das Tuch 102 hat den endseitigen Tuchabschnitt 104, der sich mit Abstand vom linken Paketrand aus erstreckt und in halber Paketbreite 101 über die Faltkante 103 in den Tuchabschnitt 105 übergeht. Die beiden Tuchabschnitte 104, 105 bilden die eine Einfach-Faltung des Tuches 102. Der Tuchabschnitt 105 geht am linken Paketrand bogenförmig in den Tuchabschnitt 107 über, der sich bis zum rechten Paketrand erstreckt und dort bogenförmig in den Tuchabschnitt 108 übergeht. In halber Paketbreite 101 geht der Tuchabschnitt über die Faltkante 153 in den endseitigen Tuchabschnitt 154 über, der zusammen mit dem Tuchabschnitt 108 die andere Einfach-Faltung des Tuches 102 bildet und mit Abstand vom rechten Paketrand endet.

Die beiden Tuchabschnitte 107, 108 umgreifen den Tuchabschnitt 110 des Tuches 109. Der Tuchabschnitt 110 hat Abstand vom rechten Paketrand und erstreckt sich bis zum linken Paketrand. Im Ausführungsbeispiel beträgt die Breite dieses Tuchabschnittes 110 62 mm. Am linken Paketrand geht der Tuchabschnitt 110 über die Faltkante 111 in den Tuchabschnitt 112 über, der sich bis zum rechten Paketrand erstreckt und dort über die Faltkante 113 in den endseitigen Tuchabschnitt 156 übergeht. Er hat ebenso wie der Tuchabschnitt 104 des Tuches 102 Abstand vom benachbarten Paketrand. Im Ausführungsbeispiel hat der Tuchabschnitt 156, ausgehend vom rechten Paketrand, eine Breite von 63 mm.

Zwischen die Tuchabschnitte 112 und 156 greift das Tuch 117 ein. Es hat den Tuchabschnitt 116, der sich vom linken Paketrand aus bis in halbe Paketbreite 101 erstreckt und dort über die Faltkante 157 in den endseitigen Tuchabschnitt 158 übergeht. Er endet mit Abstand vom linken Paketrand und bildet zusammen mit dem Tuchabschnitt 157 die eine endseitige Einfach-Faltung.

Der Tuchabschnitt 116 geht am linken Paketrand bogenförmig in den Tuchabschnitt 120 über, der sich bis zum rechten Paketrand erstreckt und dort bogenförmig in den Tuchabschnitt 122 übergeht. Er erstreckt sich über weniger als die halbe Paketbreite 101, im Ausführungsbeispiel über 37 mm. Der Tuchabschnitt 122 geht über die Faltkante 159 in den endseitigen Tuchabschnitt 160 über. Der endseitige Tuchabschnitt 160 endet mit Abstand vom rechten Paketrand und hat eine Breite von 25 mm, die einem Drittel der Paketbreite 101 (75 mm) entspricht. Der endseitige Tuchabschnitt 160 bildet zusammen mit dem Tuchabschnitt 122 die zweite Einfach-Faltung des Tuches 117.

Zwischen die Tuchabschnitte 120, 122 ragt der Tuchabschnitt 130 des Tuches 131. Er erstreckt sich vom linken Paketrand aus über mehr als die halbe Paketbreite 101, im Ausführungsbeispiel über 62 mm. Am linken Paketrand geht der Tuchabschnitt 130 über die Faltkante 132 in den Tuchabschnitt 133 über, der sich bis zum rechten Paketrand erstreckt und dort über die Faltkante 134 in den Tuchabschnitt 135 übergeht. Er erstreckt sich über mehr als die halbe Paketbreite 101, im Ausführungsbeispiel über 63 mm. Dadurch hat der Tuchabschnitt 135 Abstand vom linken Paketrand.

Zwischen die Tuchabschnitte 133, 135 ragt das Tuch 137, das gleich angeordnet und gefaltet ist wie das Tuch 117. Das nachfolgende Tuch 138 ist entsprechend dem Tuch 131 angeordnet und gefaltet.

Die nachfolgenden Tücher sind entsprechend den Tüchern 137 und 138 angeordnet und gefaltet und in der beschriebenen Weise miteinander verbunden.

Die Überlappungen der benachbarten Tücher beträgt ein Drittel der Paketbreite 101. Dadurch werden die jeweils nachfolgenden Tücher zuverlässig vom vorhergehenden Tuch mitgenommen, wenn dieses durch die Verpackungsöffnung aus der Verpackung herausgezogen wird. Diejenigen Tücher, die an ihrer der Verpackungsöffnung zugewandten Seite den Tuchabschnitt 104, 158, aufweisen, lassen sich an diesem Tuchabschnitt besonders gut greifen und herausziehen. Die Faltungen der Tücher sind so über die Paketbreite vorgesehen, dass das Paket über seine Breite annähernd konstante Höhe hat.

Beim Paket gemäß Fig. 17 hat das oberste Tuch 102 den Tuchabschnitt 104, der sich vom linken bis zum rechten Paketrand erstreckt und dort über die Faltkante 103 in den Tuchabschnitt 105 übergeht. Er erstreckt sich vom rechten zum linken Paketrand und geht dort bogenförmig in den Tuchabschnitt 107 über. Er erstreckt sich über ein Drittel der Paketbreite 101, die bei diesem Ausführungsbeispiel 75 mm beträgt. Der Tuchabschnitt 107 geht über die Faltkante 153 in den Tuchabschnitt 154 über, der sich bis zum linken Paketrand erstreckt. Die Tuchabschnitte 107, 154, welche die Einfach-Faltung des Tuches 102 bilden, haben eine Breite, die einem Drittel der Paketbreite 101 entspricht.

Zwischen die Tuchabschnitte 105, 107 ragt das Tuch 109. Es hat den Tuchabschnitt 110, der sich vom linken Paketrand aus erstreckt. Am linken Paketrand geht der Tuchabschnitt 110 über die Faltkante 111 in den endseitigen Tuchabschnitt 156 über, der zusammen mit dem Tuchabschnitt 110 die eine endseitige Einfach-Faltung des Tuches 109 bildet. Der Tuchabschnitt 110 erstreckt sich über mehr als die halbe Paketbreite 101, im Ausführungsbeispiel über 50 mm. Der endseitige Tuchabschnitt 156 hat eine Breite von einem Drittel der Paketbreite 101.

Der Tuchabschnitt 110 geht am anderen, innerhalb des Paketes liegenden Ende über die Faltkante 111 in den Tuchabschnitt 112 über, der seinerseits über die Faltkante 113 in den Tuchabschnitt 114 übergeht. Der Tuchabschnitt 112 erstreckt sich über ein Drittel der Paketbreite 101. Der Tuchabschnitt 114 verläuft von der Faltkante 113 über mehr als die halbe Paketbreite 101, im Ausführungsbeispiel über 50 mm, bis zum rechten Paketrand. Dort geht der Tuchabschnitt 114 bogenförmig in den Tuchabschnitt 115 über. Er hat eine Breite, die einem Drittel der Paketbreite 101 entspricht. Er geht über die Faltkante 157 in den endseitigen Tuchabschnitt 158 über, der sich bis zum rechten Paketrand erstreckt und wie der Tuchabschnitt 115 eine Breite hat, die einem Drittel der Paketbreite 101 entspricht.

Die Tuchabschnitte 156 und 112 verlaufen vom Tuchabschnitt 110 aus in Richtung zueinander. Der Tuchabschnitt 156 wird vom Tuchabschnitt 107 des Tuches 102 Untergriffen. Die Tuchabschnitte 110, 112, 114 bilden die Zickzack-Faltung des Tuches 109. Die beiden Einfach-Faltungen 110, 156; 115, 158 und die Zickzack-Faltung 110, 112, 114 des Tuches 109 liegen, in Draufsicht auf das Paket gesehen, nebeneinander in den Paketbereichen 141 bis 143.

Das nachfolgende Tuch 117 hat den Tuchabschnitt 116, der sich vom rechten bis zum linken Paketrand erstreckt und zwischen die Tuchabschnitte 114, 115 des Tuches 109 eingreift. Am linken Paketrand geht der Tuchabschnitt 116 über die Faltkante 118 in den Tuchabschnitt 119 über, der sich vom linken bis zum rechten Paketrand erstreckt. Dort geht der Tuchabschnitt 119 bogenförmig in den Tuchabschnitt 122 über, dessen Breite einem Drittel der Paketbreite 101 entspricht. Der Tuchabschnitt 122 geht über die Faltkante 159 in den endseitigen Tuchabschnitt 160 über. Er erstreckt sich bis zum rechten Paketrand und hat gleiche Breite wie der Tuchabschnitt 122, die Tuchabschnitte 122, 160 bilden die endseitige Einfach-Faltung des Tuches 117.

Das Tuch 117 ist im Vergleich zum Tuch 102 seitenverkehrt innerhalb des Paketes angeordnet, im Übrigen aber gleich ausgebildet und gefaltet.

Dies gilt auch für das Tuch 124, das im Vergleich zum Tuch 109 seitenverkehrt im Paket angeordnet, im Übrigen aber gleich ausgebildet und gefaltet ist. Das nachfolgende Tuch 131 entspricht hinsichtlich seiner Anordnung und Faltung dem Tuch 102, während das folgende Tuch 137 hinsichtlich Anordnung und Faltung dem Tuch 109 entspricht.

Auf diese Weise sind die Tücher nacheinander zum Paket zusammengelegt, wobei die Überlappungsbreite der aufeinander liegenden Tücher einem Drittel der Paketbreite 101 entspricht. Die Zickzack-Faltungen übernächster Tücher gewährleisten, dass die nachfolgenden Tücher jeweils zuverlässig mitgenommen werden, wenn sie durch die Verpackungsöffnung herausgezogen werden. Die endseitigen Tuchabschnitte 154, 158, 122 der Einfach-Faltungen tragen dazu bei, dass das jeweils nachfolgende Tuch zuverlässig vom vorhergehenden Tuch mitgenommen wird.

Das Paket nach Fig. 18 hat eine Paketbreite 101 von beispielhaft 100 mm. Das Tuch 102 hat den Tuchabschnitt 104, der sich vom linken Paketrand aus über drei Viertel der Paketbreite 101 erstreckt und am linken Paketrand über die Faltkante 103 in den Tuchabschnitt 105 übergeht. Er erstreckt sich über die Paketbreite 101 bis zum rechten Paketrand, an dem er bogenförmig in den endseitigen Tuchabschnitt 107 übergeht. Er hat eine Breite von 25% der Paketbreite 101. Zwischen die Tuchabschnitte 105, 107 greift das Tuch 109 ein. Es hat den Tuchabschnitt 110, der sich vom rechten bis zum linken Paketrand erstreckt. Am rechten Paketrand geht der Tuchabschnitt 110 über die Faltkante 111 in den endseitigen Tuchabschnitt 112 über. Am linken Paketrand geht der Tuchabschnitt 110 über die Faltkante 113 in den Tuchabschnitt 114 über, der sich bis in halbe Paketbreite erstreckt. Er geht über die Faltkante 146 in den endseitigen Tuchabschnitt 147 über. Die endseitigen Tuchabschnitte 112, 147 haben jeweils eine Breite, die 25% der Paketbreite 101 entspricht. Der Tuchabschnitt 112 liegt innerhalb des Paketes unterhalb des Tuchabschnittes 110 und wird vom Tuchabschnitt 107 des Tuches 102 untergriffen.

Das Tuch 117 ist seitenverkehrt in Bezug auf das Tuch 102 angeordnet. Es hat den Tuchabschnitt 116, der sich vom rechten Paketrand ausgehend bis in den Bereich zwischen die beiden Tuchabschnitte 110, 114 des Tuches 109 erstreckt. Die Breite des Tuchabschnittes 116 beträgt 75% der Paketbreite 101.

Der Tuchabschnitt 116 geht am rechten Paketrand über die Faltkante 118 in den Tuchabschnitt 119 über, der sich vom rechten bis zum linken Paketrand erstreckt und dort bogenförmig in den endseitigen Tuchabschnitt 122 übergeht. Seine Breite entspricht 25% der Paketbreite 101.

Zwischen die Tuchabschnitte 119, 122 des Tuches 117 greift das Tuch 124 ein. Es hat gleiche Ausbildung wie das Tuch 109, ist jedoch in Bezug auf dieses Tuch seitenverkehrt im Paket angeordnet. Das Tuch 124 hat den Tuchabschnitt 123, der sich zwischen den beiden Paketrändern erstreckt. Am linken Paketrand geht der Tuchabschnitt 123 über die Faltkante 125 in den endseitigen Tuchabschnitt 126 über, dessen Breite 25% der Paketbreite 101 entspricht.

Am rechten Paketrand geht der Tuchabschnitt 123 über die Faltkante 127 in den Tuchabschnitt 128 über. Er hat eine Breite von 50% der Paketbreite 101 und geht über die Faltkante 161 in den endseitigen Tuchabschnitt 162 über, dessen Breite 25% der Paketbreite 101 entspricht.

Das nachfolgende Tuch 131 ist gleich angeordnet und ausgebildet wie das Tuch 102. Es greift mit seinem Tuchabschnitt 130 zwischen die Tuchabschnitte 123, 128 des Tuches 124.

Das nachfolgende Tuch 137 ist wiederum gleich ausgebildet und angeordnet wie das Tuch 109.

Das Tuch 138 entspricht hinsichtlich seiner Ausbildung und Anordnung dem Tuch 117 und das nachfolgende Tuch 139 dem Tuch 124.

Auf diese Weise wird das Paket durch die abwechselnd aufeinander gelegten und miteinander lösbar verbundenen Tücher gebildet. Die Überlappungsbreite benachbarter Tücher entspricht 25% der Paketbreite 101, wodurch gewährleistet ist, dass die Tücher beim Herausziehen durch die Verpackungsöffnung zuverlässig mitgenommen werden. Die endseitigen Tuchabschnitte 112, 126 liegen unter dem Tuchabschnitt 110, 119. Da die endseitigen Tuchabschnitte 112, 126 von den gleich breiten endseitigen Tuchabschnitten 107, 122 der jeweils vorangehenden Tücher untergriffen werden, werden die jeweils nachfolgenden Tücher sauber mitgenommen. Die beschriebenen Faltungen der Tücher sind über die Paketbreite 101 verteilt angeordnet, so dass Paket über seine Breite etwa konstante Höhe hat, was den Entnahmevorgang der Tücher aus der Verpackung erleichtert.

Fig. 19 zeigt ein Paket, das grundsätzlich den gleichen Aufbau hat wie das Paket gemäß Fig. 12. Die Unterschiede werden im Folgenden anhand des Tuches 102 erläutert. Sein Tuchabschnitt 104 erstreckt sich vom linken bis zum rechten Paketrand. Dort geht der Tuchabschnitt 104 über die Faltkante 103 in den Tuchabschnitt 105 über, der seinerseits über die Faltkante 106 in den Tuchabschnitt 107 übergeht. Er erstreckt sich bis zum rechten Paketrand und geht dort bogenförmig in den Tuchabschnitt 108 über. Die beiden Tuchabschnitte 105, 107, die Teil der Zickzack-Faltung des Tuches 102 sind, haben eine Breite, die der halben Paketbreite 101 entspricht. Der Tuchabschnitt 108 geht über die Faltkante 153 in den endseitigen Tuchabschnitt 154 über. Die beiden Tuchabschnitte 108, 154, welche die Einfach-Faltung des Tuches 102 bilden, haben eine Breite von 30% der Paketbreite 101.

Die nachfolgenden Tücher sind entsprechend ausgebildet und gefaltet.

Da die Zickzack-Faltungen der Tücher eine Breite haben, die der halben Paketbreite 101 entspricht, erstrecken sie sich bis in die Mitte des Paketes. Dadurch wird erreicht, dass das Paket über seine Breite konstante Höhe hat.

Bei der Ausführungsform gemäß Fig. 20 sind die Tücher in der oberen Hälfte des Paketes in der einen Richtung und in der unteren Hälfte in der anderen Richtung übereinander gelagert. Vorteilhaft sind diese beiden Teile gleich hoch.

Das Tuch 102 hat den Tuchabschnitt 104, der sich vom linken bis zum rechten Paketrand erstreckt und dort über die Faltkante 103 in den Tuchabschnitt 105 übergeht. Er erstreckt sich bis zum linken Paketrand und geht dort bogenförmig in den Tuchabschnitt 108 über, der über die Faltkante 153 in den endseitigen Tuchabschnitt 154 übergeht. Die Tuchabschnitt 108, 154 haben jeweils eine Breite, die 30% der Paketbreite 101 entspricht.

Zwischen die Tuchabschnitte 105, 108 greift der Tuchabschnitt 110 des Tuches 109 ein, der sich vom linken bis zum rechten Paketrand erstreckt und dort über die Faltkante 111 in den Tuchabschnitt 112 übergeht. Er erstreckt sich bis zum linken Paketrand und geht dort bogenförmig in den Tuchabschnitt 115 über, der über die Faltkante 155 an den endseitigen Tuchabschnitt 156 anschließt, der sich wie der Tuchabschnitt 154 bis zum linken Rand erstreckt. Die Tuchabschnitte 115, 156 haben jeweils eine Breite von 30% der Paketbreite 101. Die Tuchabschnitte 115, 156 bilden wie die Tuchabschnitte 108, 154 die Einfach-Faltungen des jeweiligen Tuches.

Die nachfolgenden Tücher sind in gleicher Weise mit den jeweils vorhergehenden und den nachfolgenden Tüchern verbunden, wie dies zuvor anhand der Tücher 102, 109 erläutert worden ist.

Am Übergang zwischen dem oberen und dem unteren Stapelteil der Tücher befindet sich ein mittleres Tuch 163, das das untere Tuch des oberen Stapelteiles mit dem oberen Tuch des unteren Stapelteiles verbindet. Dieses mittlere Tuch 163 hat den Tuchabschnitt 164, der in der beschriebenen Weise mit seinem linken Endbereich mit dem vorhergehenden Tuch des oberen Stapelteiles lösbar verbunden ist. Der Tuchabschnitt 164 erstreckt sich über zwei Drittel der Paketbreite 101 vom linken Paketrand aus und geht über eine Faltkante 165 in einen Tuchabschnitt 166 über, der sich in Richtung auf den linken Paketrand erstreckt und dessen Breite etwa 50% der Paketbreite 101 entspricht. Mit Abstand vom linken Paketrand geht der Tuchabschnitt 166 über eine Faltkante 167 in einen Tuchabschnitt 168 über, der sich bis zum rechten Paketrand erstreckt und dort bogenförmig in den Tuchabschnitt 169 übergeht. Er hat eine Breite von etwa 30% der Paketbreite 101 und schließt über eine Faltkante 170 an einen endseitigen Tuchabschnitt 171 an. Der endseitige Tuchabschnitt 171 hat gleiche Breite wie der Tuchabschnitt 169, mit dem er zusammen die Einfachfaltung des Tuches 163 bildet.

Zwischen die Tuchabschnitte 168, 169 des mittleren Tuches 163 greift das oberste Tuch 172 des unteren Stapelteiles des Paketes in gleicher Weise ein wie die Tücher des oberen Stapelteiles. Der Überlappungsbereich liegt jedoch im unteren Stapelteil am rechten Paketrand, während er im oberen Stapelteil am linken Paketrand vorgesehen ist.

Auch bei einer solchen Ausführungsform lassen sich die aufeinander folgenden Tücher zuverlässig der Verpackung entnehmen. Aufgrund der beschriebenen Gestaltung nimmt das jeweils vorangehende Tuch das nachfolgende Tuch mit, wobei der verhältnismäßig breite Überlappungsbereich übereinanderliegender Tücher für die zuverlässige Mitnahme sorgt. Da die übereinanderliegenden Stapelteile vorteilhaft gleiche Höhe haben und die Einfach-Faltungen der Stapelteile an einander gegenüberliegenden Paketrändern vorgesehen sind, weist das Paket über seine Breite etwa gleiche Höhe auf.

Auf die beschriebene Weise kann das Paket aus mehreren solcher Stapelteile bestehen, wobei die Tücher übereinanderliegender Stapelteile jeweils so angeordnet sind, dass die Einfach-Faltungen abwechselnd am linken und am rechten Paketrand liegen.

Auch beim Paket nach Fig. 21 sind die Tücher in Stapeleinheiten so angeordnet, dass die Tücher im unteren Stapelteil seitenverkehrt im Vergleich zu den Tüchern des oberen Stapelteiles angeordnet sind.

In den beiden Stapelteilen sind wie bei der vorigen Ausführungsform die Tücher jeweils gleich angeordnet und gleich miteinander verbunden. Das obere Tuch 102 hat den Tuchabschnitt 104, der sich vom linken bis zum rechten Paketrand erstreckt und dort bogenförmig in den Tuchabschnitt 105 übergeht. Er erstreckt sich bis zum linken Paketrand und geht dort bogenförmig in den Tuchabschnitt 107 über, der sich über die halbe Paketbreite 101 erstreckt. Die beiden Tuchabschnitt 105, 107 umgreifen den Tuchabschnitt 110 des Tuches 109. Der Tuchabschnitt 110 erstreckt sich vom linken bis zum rechten Paketrand und geht dort bogenförmig in den Tuchabschnitt 112 über. Er erstreckt sich vom rechten bis zum linken Paketrand und geht dort bogenförmig in den Tuchabschnitt 114 über. Er hat wie der Tuchabschnitt 107 des Tuches 102 eine Breite, die der halben Paketbreite 101 entspricht.

Auf diese Weise sind die übereinanderliegenden Tücher miteinander lösbar verbunden. Am Übergang vom oberen zum unteren Stapelteil befindet sich das mittlere Tuch 163. Es hat den Tuchabschnitt 164, der von den entsprechenden Tuchabschnitten des darüber liegenden Tuches in der beschriebenen Weise umfasst wird. Der Tuchabschnitt 164 geht über die Faltkante 165 in den Tuchabschnitt 166 über, der über die Faltkante 167 an den Tuchabschnitt 168 anschließt. Er erstreckt sich bis zum rechten Paketrand und geht dort bogenförmig in den Tuchabschnitt 169 über.

Die Breite des Tuchabschnittes 164 entspricht 75%, die Breite des Tuchabschnittes 163 50%, die Breite des Tuchabschnittes 168 75% und die Breite des Tuchabschnittes 169 50% der Paketbreite 101.

Die Tuchabschnitte 168, 169 umgreifen den Tuchabschnitt des nachfolgenden Tuches 172, das entsprechend dem Tuch 102 ausgebildet und gefaltet, jedoch seitenverkehrt zum Tuch 102 angeordnet ist. Innerhalb des unteren Stapelteiles sind die nachfolgenden Tücher in gleicher Weise miteinander lösbar verbunden wie die Tücher des oberen Stapelteiles.

Die Überlappungsbereiche der aufeinanderliegenden Tücher beträgt 50% der Paketbreite 101, wodurch eine zuverlässige Mitnahme aufeinanderliegender Tücher beim Herausziehen aus der Verpackung gewährleistet ist. Da die Überlappungsbereiche im oberen Stapelteil am linken und im unteren Stapelteil am rechten Paketrand vorgesehen sind, ergibt sich eine etwa konstante Pakethöhe über die Paketbreite.

Das Paket gemäß Fig. 22 besteht aus Tüchern, die jeweils zwei Zickzack-Faltungen aufweisen. Das Tuch 102 hat den Tuchabschnitt 104, der sich über mehr als die halbe Paketbreite 101 vom linken Paketrand aus erstreckt und über die Faltkante 103 in den Tuchabschnitt 105 übergeht. Er schließt über die Faltkante 106 an den Tuchabschnitt 107 an, der zusammen mit den Tuchabschnitten 104, 105 die erste Zickzack-Faltung bildet. Der Tuchabschnitt 107 erstreckt sich bis zum rechten Paketrand und geht dort über die Faltkante 173 in den Tuchabschnitt 174 über. Über eine Faltkante 175 schließt er an einen Tuchabschnitt 176 an, der am rechten Paketrand bogenförmig in den Tuchabschnitt 108 übergeht. Über die Faltkante 153 geht er in den Tuchabschnitt 154 über, der sich bis zum rechten Paketrand erstreckt. Die Tuchabschnitte 107, 174 und 108 bilden die zweite Zickzack-Faltung des Tuches 102. Die beiden Tuchabschnitte 108, 154 bilden die endseitige Einfach-Faltung.

Zwischen die Tuchabschnitte 176, 108 ragt das nachfolgende Tuch 109 mit seinem Tuchabschnitt 110. Er erstreckt sich vom rechten Paketrand aus über mehr als die halbe Paketbreite 101 und geht über die Faltkante 111 in den Tuchabschnitt 112 über. Über die Faltkante 113 schließt er an den Tuchabschnitt 114 an, der sich bis zum linken Paketrand erstreckt. Dort geht er über eine Faltkante 177 in einen Tuchabschnitt 178 über, an den über eine Faltkante 179 der Tuchabschnitt 115 anschließt, der über die Faltkante 155 in den endseitigen Tuchabschnitt 156 übergeht. Die Tuchabschnitte 110, 112, 114 bilden die erste Zickzack-Faltung und die Tuchabschnitte 114, 178, 179 die zweite Zickzack-Faltung des Tuches 109. Die Tuchabschnitte 115, 156 bilden die endseitige Einfach-Faltung dieses Tuches.

Die Tuchabschnitte 112, 178 der Zickzack-Faltungen sind gleich breit und haben eine Breite, die geringer als die halbe Paketbreite 101 ist. Die endseitigen Tuchabschnitte 115, 156 haben eine Breite, die kleiner als die halbe Paketbreite 101 ist.

Diese beiden Tücher sind anschließend abwechselnd aufeinander gelegt und lösbar miteinander verbunden. Aufgrund der beiden Zickzack-Faltungen, die unmittelbar aneinander anschließen und in Ausziehrichtung vor der Einfach-Faltung 115, 156 liegen, ergibt sich ein sauberes Herausziehen der Tücher aus der Verpackung. Die beiden Zickzack-Faltungen stellen sicher, dass beim Herausziehen des jeweils oberen Tuches die Zickzack-Faltungen auseinander gezogen werden müssen, bevor das jeweils nachfolgende Tuch aufgrund der Überlappung der endseitigen Tuchabschnitte mitgenommen wird. Dadurch wird verhindert, dass sich das jeweils obere Tuch innerhalb der Verpackung vom unteren Tuch löst.

Während bei der Ausführungsform gemäß Fig. 22 die Tuchabschnitte der beiden Zickzack-Faltungen jeweils gleichgerichtet verlaufen, sind die Zickzack-Faltungen der Ausführungsform gemäß Fig. 23 entgegengesetzt zueinander angeordnet. Aufeinander folgende Tücher sind hierbei so angeordnet und gefaltet, dass sich die Zickzack-Faltungen abwechselnd am rechten und am linken Paketrand befinden, wodurch eine gleichmäßige Pakethöhe über die Paketbreite erreicht wird.

Das Tuch 102 hat den Tuchabschnitt 104, der an der Faltkante 103 in den Tuchabschnitt 105 übergeht, der in Richtung auf den linken Paketrand gerichtet ist. Etwa in halber Paketbreite 101 geht er über die Faltkante 106 in den Tuchabschnitt 107 über, der sich bis zum rechten Paketrand erstreckt. Dort schließt er über die Faltkante 173 an den Tuchabschnitt 174 an, der entgegengesetzt zum Tuchabschnitt 105 verläuft und über die Faltkante 175 an den Tuchabschnitt 176 anschließt. Er erstreckt sich bis zum rechten Paketrand und geht dort bogenförmig in den endseitigen Tuchabschnitt 108 über.

Die Breite des Tuchabschnittes 104 entspricht 65%, die Breite des Tuchabschnittes 107 44%, die Breite der Tuchabschnitte 105, 174, 176 22% und die Breite des Tuchabschnittes 108 25% der Paketbreite 101. Die Faltkanten 103, 175 liegen unmittelbar benachbart zueinander auf gleicher Höhe. Die Tuchabschnitte 105, 174 liegen unter dem Tuchabschnitt 104.

Zwischen die Tuchabschnitte 107, 108 ragt der Tuchabschnitt 110 des nachfolgenden Tuches 109. Es ist gleich ausgebildet wie das Tuch 102, jedoch in Bezug auf dieses Tuch seitenverkehrt angeordnet, so dass sich die Zickzack-Faltungen und die Einfach-Faltungen am linken Paketrand befinden.

Da die beiden zum Aufbau des Paketes eingesetzten Tücher gleich gefaltet und lediglich seitenverkehrt relativ zueinander gestapelt werden, lässt sich das Paket kostengünstig herstellen. Die beiden Zickzack-Faltungen unmittelbar vor dem Überlappungsbereich gewährleisten, dass beim Herausziehen des jeweils oberen Tuches das nachfolgende Tuch nicht ruckartig mitgenommen, sondern gleichmäßig über die Länge des Tuches vom verbleibenden Paketstapel abgehoben wird. In Verbindung mit dem verhältnismäßig großen Überlappungsbereich von 25% der Paketbreite 101 ist somit sichergestellt, dass die Tücher einwandfrei aus der Verpackung gezogen werden können. Da die Tücher eine nahezu durchgehende Oberseite aufweisen, die lediglich im Bereich der Faltkanten 103, 175 unterbrochen ist, lassen sich die Tücher problemlos innerhalb des Paketes aufeinander legen. Auch das Herausziehen der Tücher durch die Verpackungsöffnung ist dadurch problemlos möglich.

Die Ausführungsform gemäß Fig. 24 zeichnet sich dadurch aus, dass die beiden Zickzack-Faltungen jedes Tuches in halber Paketbreite 101 angeordnet sind und dass sich die Überlappungsbereiche mit den Einfach-Faltungen abwechselnd am linken und am rechten Paketrand befinden. Die Tücher können dadurch sehr kostengünstig und auf einfachen Maschinen gefaltet werden. Das Tuch 102 hat den Tuchabschnitt 104, der über die Faltkante 103 in den Tuchabschnitt 105 übergeht. Er hat eine Breite, die 15% der Paketbreite 101 entspricht. Der Tuchabschnitt 105 geht über die Faltkante 106 in den Tuchabschnitt 107 über. Er liegt in halber Paketbreite und hat eine Breite von 30% der Paketbreite 101. Der Tuchabschnitt 107 schließt über die Faltkante 173 an den Tuchabschnitt 174 an, der seinerseits über die Faltkante 175 in den Tuchabschnitt 176 übergeht. Er erstreckt sich bis zum rechten Paketrand und geht dort bogenförmig in den Tuchabschnitt 108 über, der über die Faltkante 153 an den endseitigen Tuchabschnitt 154 anschließt. Er erstreckt sich über 27% der Paketbreite 101 bis zum rechten Paketrand. Der Tuchabschnitt 108 hat eine Breite 27% und der Tuchabschnitt 176 wie der Tuchabschnitt 104 eine Breite von 43% der Paketbreite 101.

Der Tuchabschnitt 107, der sich im Bereich unterhalb der Tuchabschnitte 104, 176 befindet, ist Teil der beiden Zickzack-Faltungen 104, 105, 107 bzw. 176, 174, 107. Die beiden Faltkanten 103, 175 liegen wie bei der vorigen Ausführungsform mit nur geringem Abstand auf gleicher Höhe nebeneinander.

Zwischen die beiden Tuchabschnitte 176, 108 ragt der Tuchabschnitt 110 des nachfolgenden Tuches 109. Da der Tuchabschnitt 27 eine Breite von 27% der Paketbreite 101 hat, ist die Überlappung zwischen den beiden Tüchern 102, 109 verhältnismäßig groß.

Das Tuch 109 ist entsprechend dem Tuch 102 ausgebildet und gefaltet, jedoch in Bezug auf das Tuch 102 spiegelverkehrt angeordnet. Dadurch liegt die Einfach-Faltung des Tuches 109 am linken Paketrand, während die Einfach-Faltung 108, 154 des Tuches 102 am rechten Paketrand vorgesehen ist.

Auf diese Weise sind die Tücher innerhalb des Paketes abwechselnd angeordnet, wobei die Überlappungsbereiche aufeinander folgender Tücher abwechselnd am rechten und am linken Paketrand vorgesehen sind.

Aufgrund der Einfach-Faltungen der Tücher wird erreicht, dass das Paket über seine Breite etwa konstante Höhe hat, wodurch die Tuchentnahme zuverlässig erfolgt.

Das Tuchpaket gemäß Fig. 25 ist grundsätzlich gleich ausgebildet wie das Ausführungsbeispiel nach Fig. 23. Die beiden Zickzack-Faltungen jedes Tuches sind abwechselnd am rechten und am linken Paketrand vorgesehen. Ihre Tuchabschnitte haben lediglich andere Abmessungen als bei der Ausführungsform nach Fig. 23. So hat der Tuchabschnitt 107, der Bestandteil beider Zickzack-Faltungen des Tuches 102 ist, eine Breite, die mehr als die halbe Paketbreite 101 beträgt. Der Tuchabschnitt 108 der Einfach-Faltung hat eine wesentlich kleinere Breite als der entsprechende Tuchabschnitt der Ausführungsform nach Fig. 23.

Die Zickzack-Faltungen übereinander liegender Tücher 102, 109 überlappen einander aufgrund ihrer großen Breite. Die endseitigen Tuchabschnitte 108 haben eine solche Breite, dass sie, in Draufsicht auf das Paket gesehen, bis an die Zickzack-Faltung des jeweils darunter befindlichen Tuches reichen. Auch auf diese Weise lässt sich eine konstante Höhe des Paketes über seine Breite 101 erreichen, was die zuverlässige Tuchentnahme erleichtert.

Bei der Ausführungsform gemäß Fig. 26 sind die beiden Zickzack-Faltungen jedes Tuches in halber Paketbreite vorgesehen. Der Tuchabschnitt 107 erstreckt sich über etwa zwei Drittel der Paketbreite 101. Der endseitige Tuchabschnitt 108 des Tuches 102 ist so breit, dass er die doppelte Zickzack-Faltung des jeweils oberen Tuches überlappt. Der Tuchabschnitt 110 des Tuches 109 erstreckt sich bis in den Bereich zwischen die Tuchabschnitte 107, 108 des Tuches 102. Der endseitige Tuchabschnitt 108 überlappt den Tuchabschnitt 110 ausreichend breit, so dass das jeweils untere Tuch beim Herausziehen des jeweils oberen Tuches aus der Verpackung zuverlässig mitgenommen wird. Innerhalb des Paketes sind die Tücher so übereinander angeordnet, dass die Überlappungsbereiche abwechselnd am rechten und am linken Paketrand liegen.

Die Ausführungsform nach Fig. 27 entspricht im Wesentlichen dem Ausführungsbeispiel gemäß Fig. 24. Der Tuchabschnitt 107 der beiden Zickzack-Faltungen erstreckt sich im Vergleich zur Ausführungsform nach Fig. 24 über mehr als die halbe Paketbreite 101 und wird von den Einfach-Faltungen der jeweils unteren Tücher, in Draufsicht auf das Paket gesehen, überlappt.

Das Paket nach Fig. 28 entspricht im Wesentlichen der vorigen Ausführungsform. Die Tücher haben lediglich an ihren Enden keine Einfach-Faltungen, weisen jedoch wie bei der vorigen Ausführungsform in halber Paketbreite 101 die doppelten Zickzack-Faltungen auf. Der Tuchabschnitt 107, der Teil bei der Zickzack-Faltungen des Tuches 102 ist, erstreckt sich über mehr als die halbe Paketbreite 101. Die Faltkanten 103, 105 der Zickzack-Faltungen liegen unmittelbar nebeneinander. Wie beispielhaft für die beiden oberen Tücher 102, 109 dargestellt, überlappen die endseitigen Tuchabschnitte 108, 115 dieser Tücher, in Draufsicht auf das Paket gesehen, den Tuchabschnitt 107 der doppelten Zickzack-Faltungen. Die Breite der endseitigen Tuchabschnitte 108, 115 entspricht 25% der Paketbreite 101, wodurch eine ausreichend breite Überlappung aufeinander liegender Tücher gewährleistet ist.

Sämtliche Tücher sind gleich ausgebildet, wobei aufeinander liegende Tücher jeweils seitenverkehrt zueinander im Paket angeordnet sind, so dass die Überlappungsbereiche aufeinander folgender Tücher abwechselnd am rechten und am linken Paketrand liegen.

Auch beim Patent gemäß Fig. 29 liegen die doppelten Zickzack-Faltungen in halber Paketbreite. Der Tuchabschnitt 107 des Tuches 102 hat jedoch eine Breite, die kleiner als die halbe Paketbreite 101 ist. Die Tücher haben an beiden Enden Einfach-Faltungen. So geht der Tuchabschnitt 108 des Tuches 102 mit Abstand vom rechten Paketrand über die Faltkante 153 in den endseitigen Tuchabschnitt 154 über, der sich bis zum rechten Paketrand erstreckt.

Der Tuchabschnitt 104 geht am linken Paketrand über eine Faltkante 180 in einen endseitigen Tuchabschnitt 181 über, dessen Breite einem Drittel der Paketbreite 101 entspricht. Auch der endseitige Tuchabschnitt 154 sowie der Tuchabschnitt 107 haben jeweils eine Breite, die einem Drittel der Paketbreite 101 entspricht.

Zwischen die Tuchabschnitte 176, 108 des Tuches 102 greift das Tuch 109 mit seinen Tuchabschnitten 182, 156 ein, die eine endseitige Faltung des Tuches 109 bilden. Der endseitige Tuchabschnitt 156 hat gleiche Breite wie der Tuchabschnitt 108 des Tuches 102.

Der Tuchabschnitt 110 geht am linken Paketrand bogenförmig in den Tuchabschnitt 115 über, der über die Faltkante 155 an den endseitigen Tuchabschnitt 156 anschließt, der sich bis zum linken Paketrand erstreckt.

Zwischen die Tuchabschnitte 110, 115 des Tuches 109 greift die endseitige Einfach-Faltung des nachfolgenden Tuches 117 ein.

Sämtliche Tücher des Paketes sind gleich ausgebildet und in der beschriebenen Weise miteinander verbunden. Die Überlappungsbereiche aufeinander folgender Tücher wechseln am linken und am rechten Paketrand ab. Da die Überlappungsbreite 30% der Paketbreite 101 entspricht, können aufeinander folgende Tücher zuverlässig nacheinander durch die Verpackungsöffnung herausgezogen werden. Das nachfolgende Tuch wird hierbei über seine gesamte Länge zuverlässig mitgenommen. Die Zickzack-Faltungen in halber Paketbreite sowie die Einfach-Faltungen an den beiden Paketrändern gewährleisten, dass das Tuch über die Paketbreite etwa konstante Höhe hat, so dass die Tücher einwandfrei herausgezogen werden können.

Das Paket gemäß Fig. 30 entspricht im Wesentlichen dem Ausführungsbeispiel gemäß Fig. 27. Der Unterschied, bis auf die unterschiedlichen Abmessungen, liegt darin, dass die Zickzack-Faltungen aufeinander folgender Tücher abwechselnd am linken und am rechten Paketrand liegen. Dadurch überlappen die Einfach-Faltungen an dem jeweiligen Ende der Tücher die doppelten Zickzack-Faltungen des jeweils oberen Tuches. So hat beispielsweise das obere Tuch 102 im Bereich des rechten Paketrandes die doppelte Zickzack-Faltung mit dem Tuchabschnitt 107. Am rechten Paketrand hat das Tuch 102 die Doppel-Faltung mit den Tuchabschnitten 108, 154. Zwischen die Tuchabschnitte 107, 108 ragt das Tuch 109 mit seinem Tuchabschnitt 182. Die doppelte Zickzack-Faltung des Tuches 109 befindet sich am linken Paketrand. Dementsprechend ist die Einfach-Faltung 115, 156 des Tuches 109 ebenfalls am linken Paketrand vorgesehen.

Die Einfach-Faltungen sind so breit, dass sie die doppelten Zickzack-Faltungen des darüber liegenden Tuches nahezu über dessen gesamte Breite überlappen. Da die Einfach-Faltungen verhältnismäßig breit sind, überlappen sie auch die Tuchabschnitte des jeweils nachfolgenden Tuches über eine ausreichend große Breite, so dass aufeinander liegende Tücher zuverlässig mitgenommen werden.

Die beschriebenen zahlreichen Ausführungsbeispiele zeigen, dass durch Variation der Breite der Überlappungsbereiche sowie der verschiedenen Faltungen eine optimale Anpassung an den jeweiligen Anwendungsfall und/oder die jeweils eingesetzten Tücher möglich ist. Die Tücher können aus den unterschiedlichsten Materialien bestehen, beispielsweise aus Viskose, aus Polyester, aus PPM, aus PE-PT und dergleichen. Selbst Tücher aus reiner Cellulose können eingesetzt werden. Durch Variation der Breite der Faltungen lassen sich breite Tücher auch in schmalen Verpackungen unterbringen. Aufgrund der Variationen der Breite der Faltungen und/oder der Überlappungen hat der Hersteller der Tuchpakete freie Wahl hinsichtlich der Chemikalien, wenn er die Tücher mit ihnen tränken möchte. Er kann durch entsprechende Faltungen und/oder Überlappungen die Tücher so einstellen, dass zum einen die jeweils nachfolgenden Tücher von dem durch die Verpackungsöffnung gezogenen Tuch mitgenommen werden und zum anderen außerhalb der Verpackung das herausgezogene Tuch sich vom nachfolgenden Tuch zuverlässig trennen lässt. Die Tücher des Paketes können, wie die verschiedenen Ausführungsbeispiele zeigen, durch entsprechende Faltungen an die Paketbreite 101 angepasst werden.

## Patentansprüche

1. Tuchpaket mit aufeinander liegenden Tüchern (102, 109), die mit Tuchabschnitten einander überlappen wobei jedes Tuch (102, 109) wenigstens eine Zickzack-Faltung (104, 105, 107; 110, 112, 114) aufweist, deren Breite im Bereich zwischen etwa 10% und 100% der Paketbreite (101) liegt und durch drei entsprechend winklig aneinander anschließende Tuchab schnitte gebildet ist, und wenigstens einen weiteren Tuchabschnitt (108, 115) , der an die Zickzack-Faltung anschließt,
**dadurch gekennzeichnet, dass** der weitere Tuchabschnitt (108, 115) randseitig vorgesehen ist, eine Breite zwischen etwa 10% und 100% der Paketbreite (101) aufweist und durch einen 180° -Umschlag des Tuches am Rand des Tuchpaketes gebildet ist, und dass der weitere Tuchabschnitt (108, 115) den ersten Tuchabschnitt des jeweils nachfolgenden Tuches im Randbereich des Tuchpaketes derart untergreift, dass der erste Tuchabschnitt des nachfolgenden Tu-ches zwischen dem weiteren Tuchabschnitt (108, 115) und dem durch den 180°-Umschlag mit ihm unmittelbar verbundenen Tuchabschnitt (107, 114) des vorhergehenden Tuches liegt.

2. Tuchpaket nach Anspruch 1,
**dadurch gekennzeichnet, dass** die Zickzack-Faltungen aufeinander folgender Tücher (102, 109) in Richtung der Tuchpaketbreite (101) jeweils versetzt zueinander angeordnet sind.

3. Tuchpaket nach Anspruch 1 oder 2,
**dadurch gekennzeichnet, dass** die Zickzack-Faltungen aufeinander liegender Tücher (102, 109) abwechselnd am rechten und am linken Rand des Tuchpaketes vorgesehen sind.

4. Tuchpaket nach Anspruch 1,
**dadurch gekennzeichnet, dass** die Zickzack-Faltungen aufeinander liegender Tücher (102, 109) in halber Breite (101) des Tuchpaketes liegen.

5. Tuchpaket nach einem der Ansprüche 1 bis 4,
**dadurch gekennzeichnet, dass** der weitere Tuchabschnitt (108, 115) über eine Faltkante (153) in einen endseitigen Tuchabschnitt (154) übergeht.

6. Tuchpaket nach Anspruch 5,
**dadurch gekennzeichnet, dass** der weitere Tuchabschnitt (108, 115) und der endseitige Tuchabschnitt (154) gleich breit sind und eine Einfachfaltung bilden.

7. Tuchpaket nach einem der Ansprüche 1 bis 6,
**dadurch gekennzeichnet, dass** jedes Tuch zwei Zickzack-Faltungen aufweist.

8. Tuchpaket nach Anspruch 7,
**dadurch gekennzeichnet, dass** die beiden Zickzack-Faltungen einen gemeinsamen Tuchabschnitt (107) haben.

9. Tuchpaket nach einem der Ansprüche 1 bis 8,
**dadurch gekennzeichnet, dass** beidseits vorgesehene weitere Tuchabschnitte über eine Faltkante in endseitige Tuchabschnitte übergehen.

10. Tuchpaket nach einem der Ansprüche 1 bis 9,
**dadurch gekennzeichnet, dass** die Zickzack-Faltungen und die weiteren Tuchabschnitte der Tücher im Paket in unterschiedlichen Tuchbereichen liegen.

11. Tuchpaket nach einem der Ansprüche 1 bis 9,
**dadurch gekennzeichnet, dass** die Zickzack-Faltungen und die weiteren Tuchabschnitte einander überlappen, in Draufsicht auf das Tuchpaket gesehen.

## Claims

1. A tissue stack comprising superimposed tissues (102, 109) which overlap one another with tissue sections, wherein each tissue (102, 109) has at least one zigzag fold (104, 105, 107; 110, 112, 114) having a width in the range between approximately 10 % and 100 % of the package width (101) and is formed by three tissue sections adjoining one another accordingly at an angle and at least one further tissue section (108, 115) adjoining the zigzag fold,
**characterized in that** the further tissue section (108, 115) is provided on the edge side, has a width between approximately 10 % and 100 % of the package width (101) and is formed by a 180° envelope of the tissue at the edge of the tissue stack and that the further tissue section (108, 115) grips under the first tissue section of the respectively following tissue in the edge region of the tissue stack in such a manner that the first tissue section of the following tissue lies between the further tissue section (108, 115) and the tissue section (107, 114) of the preceding tissue connected to it by the 180° envelope.

2. The tissue stack according to claim 1,
**characterized in that** the zigzag folds of consecutive tissues (102, 109) are each arranged offset with respect to one another in the direction of the tissue stack width (101).

3. The tissue stack according to claim 1 or 2,
**characterized in that** the zigzag folds of superimposed tissues (102, 109) are alternately provided on the right and on the left edge of the tissue stack.

4. The tissue stack according to claim 1,
**characterized in that** the zigzag folds of superimposed tissues (102, 109) lie in half the width (101) of the tissue stack.

5. The tissue stack according to any one of claims 1 to 4,
**characterized in that** the further tissue section (108, 115) goes over a fold edge (153) into an end-side tissue section (154).

6. The tissue stack according to claim 5,
**characterized in that** the further tissue section (108, 115) and the end-side tissue section (154) are the same width and form a simple fold.

7. The tissue stack according to any one of claims 1 to 6,
**characterized in that** each tissue has two zigzag folds.

8. The tissue stack according to claim 7,
**characterized in that** the two zigzag folds have a common tissue section (107).

9. The tissue stack according to any one of claims 1 to 8,
**characterized in that** further tissue sections provided on both sides go over a fold edge into end-side tissue sections.

10. The tissue stack according to any one of claims 1 to 9,
**characterized in that** the zigzag fold and the further tissue sections of the tissues in the package lie in different tissue regions.

11. The tissue stack according to any one of claims 1 to 9,
**characterized in that** the zigzag fold and the further tissue sections overlap one another, when viewed in plan view onto the tissue stack.

## Revendications

1. Lingettes empilees contenant des mouchoirs superposés (102, 109), qui se chevauchent mutuellement par des segments de mouchoirs, chaque mouchoir (102, 109) présentant au moins un pliage en zigzag (104, 105, 107 ; 110, 112, 114) dont la largeur se situe dans la fourchette entre environ 10 % et 100 % de la largeur du paquet (101) et est constituée par trois segments de mouchoirs se raccordant en angle en conséquence et d'au moins un autre segment de mouchoir (108, 115) qui se raccorde au pliage en zigzag,
**caractérisé en ce que** l'autre segment de mouchoir (108, 115) est prévu au niveau du bord, présente une largeur comprise entre environ 10 % et 100 % de la largeur du paquet (101) et est formé de par un rabattement à 180° du mouchoir sur le bord du lingettes empilees et que l'autre segment de mouchoir (108, 115) s'engrène par dessous dans le premier segment de mouchoir du mouchoir respectivement suivant au niveau du bord du lingettes empilees de manière à ce que le premier segment de mouchoir du mouchoir suivant se trouve entre l'autre segment de mouchoir (108, 115) et le segment de mouchoir (107, 114) qui lui est directement relié par le rabattement à 180° du mouchoir précédent.

2. Lingettes empilees selon la revendication 1,
**caractérisé en ce que** les pliages en zigzag de mouchoirs se succédant (102, 109) sont disposés respectivement décalés les uns par rapport aux autres dans le sens de la largeur du lingettes empilees (101).

3. Lingettes empilees selon la revendication 1 ou 2,
**caractérisé en ce que** les pliages en zigzag de mouchoirs se succédant (102, 109) sont prévus alternativement sur les bords gauche et droit du lingettes empilees.

4. Lingettes empilees selon la revendication 1,
**caractérisé en ce que** les pliages en zigzag de mouchoirs se succédant (102, 109) se trouvent à la moitié de la largeur (101) du lingettes empilees.

5. Lingettes empilees selon une des revendications 1 à 4, **caractérisé en ce que** l'autre segment de mouchoir (108, 115) transite par un bord de pliage (153) dans une section terminale de mouchoir (154).

6. Lingettes empilees selon la revendication 5,
**caractérisé en ce que** l'autre segment de mouchoir (108, 115) et la section terminale de mouchoir (154) ont la même largeur et forment un pliage simple.

7. Lingettes empilees selon une des revendications 1 à 6, caractérisé en ce chaque mouchoir présente deux pliages en zigzag.

8. Lingettes empilees selon la revendication 7,
**caractérisé en ce que** les deux pliages en zigzag ont un segment de mouchoir communs (107).

9. Lingettes empilees selon une des revendications 1 à 8, **caractérisé en ce que** les autres segments de mouchoir prévus des deux côtés transitent par un bord de pliage dans les sections terminales des mouchoirs.

10. Lingettes empilees selon une des revendications 1 à 9, **caractérisé en ce que** les pliages en zigzag et les autres segments de mouchoirs des mouchoirs du paquet se trouvent dans des zones différentes des mouchoirs.

11. Lingettes empilees selon une des revendications 1 à 9, **caractérisé en ce que** les pliages en zigzag et les autres segments de mouchoirs se chevauchent mutuellement, vus du dessus du lingettes empilees.
